# EUROPÄISCHE PATENTSCHRIFT

(11) **EP 3 229 641 B1**
(45) Veröffentlichungstag und Bekanntmachung des Hinweises auf die Patenterteilung: **24.02.2021**
(21) Anmeldenummer: 15801380.5
(22) Anmeldetag: 23.11.2015
(51) Int. Cl.: B25H 3/02, A45C 7/00, B65D 21/02, A45C 5/00, A45C 3/00

(54) **KOFFER**
SUITCASE
VALISE

(30) Priorität: 11.12.2014 DE 102014118452
(43) Veröffentlichungstag der Anmeldung: 18.10.2017
(73) Patentinhaber: Adolf Würth GmbH & Co. KG, 74653 Künzelsau (DE); Würth International AG, 7000 Chur (CH)
(72) Erfinder: KRAUS, Daniel, 89168 Niederstotzingen (DE); TIMM, Felix, 89160 Dornstadt (DE); STARKE, Johannes, 74248 Ellhofen (DE); KOCH, Simon, 74248 Dörzbach (DE); OBERNDÖRFER, Oliver, 74239 Hardthausen (DE); HOHL, Wolfgang, 74653 Künzelsau (DE)
(74) Vertreter: Dilg, Haeusler, Schindelmann Patentanwaltsgesellschaft mbH
(86) Internationale Anmeldenummer: PCT/EP2015/077347
(87) Internationale Veröffentlichungsnummer: WO 2016/091570

(56) Entgegenhaltungen:
- EP-A2- 0 210 953
- US-A1- 2012 312 812

## Beschreibung

Die Erfindung betrifft einen Koffer, ein Verfahren zum Handhaben von Koffern und eine Anordnung.

Für bestimmte Anwendungszwecke ist es wünschenswert, Koffer für den Transport aneinander zu sichern. Für diesen Zweck gibt es verschiedene Lösungen. Zum einen werden die Bodenseiten der Koffer aneinander gehalten und an der Griffseite über einen Drehmechanismus miteinander verrastet, wodurch zwei Koffer aneinandergehalten sind. Zum anderen können bei einem Koffer seitlich federbelastete Klammern vorgesehen sein, die durch das Anordnen eines weiteren Koffers auf dem bereits vorhandenen betätigt werden und dann zwei Koffer miteinander verrasten. Die bestehenden Verrastungen und Verriegelungen sind aufwändig und fehleranfällig. Ferner ist zum Teil nachteilig, dass auftretende Kräfte über den Kofferdeckel und einen Drehmechanismus abgeführt werden, wodurch diese fehleranfällig sind.

DE 39 34 760 A1 offenbart einen Koffer aus einem ersten Kofferteil und einem zweiten Kofferteil. Jedes Kofferteil ist als für sich verschließbare, gesondert handhabbare Einheit ausgebildet und weist einen jeweiligen Deckel auf, der um jeweilige Scharniere klappbar ist. Die beiden Kofferteile können durch zwei ineinandergreifende Profilschienen lösbar miteinander verbunden werden. Darüber hinaus können die beiden Kofferteile durch Schließen eines Schlosses, das mit einem Einrastteil zusammenwirkt, fest miteinander verbunden werden.

DE 42 01 264 A1 offenbart zwei Koffer, die jeweils ein Unterteil und einen zugeordneten Deckel aufweisen, wobei ein jeweiliger Deckel mittels eines jeweiligen Scharniers gegenüber dem jeweiligen Unterteil schwenkbar ist. Jeder Koffer ist einzeln verwendbar oder zu einer einheitlich transportierbaren Einheit zusammenfassbar. Hierfür können die zwei Koffer aufeinander gesetzt werden, sodass ein Stapel entsteht. Um beim Stapeln eine korrekte relative Lage zwischen den Koffern zu gewährleisten, sind am Boden des Unterteils und an der Oberseite des Deckels zueinander komplementäre Steck-Zentriermittel (in Form von Standfüßen und damit zusammenarbeitenden Deckelvertiefungen) vorgesehen, die in Stapelrichtung lösbar ineinander einsetzbar sind. Um den Kofferstapel Stabilität zu verleihen, sind am Unterteil des jeweiligen Koffers Verbindungsmittel angebracht, die eine lösbare feste Verbindung zwischen zwei aufeinander stehenden Koffern ermöglichen.

DE 199 00 361 A1 offenbart eine Behälteranordnung mit einem kofferähnlichen Hauptbehälter und einem kofferähnlichen Zusatzbehälter, von denen jeder für sich allein unabhängig von dem anderen benutzt werden kann, die aber auch zu einer als Ganzes transportierbaren Einheit verbunden werden können. Der Hauptbehälter bzw. der Zusatzbehälter weisen jeweils ein kastenartiges Unterteil und ein dessen nach oben weisende Öffnung verschließendes Deckelteil auf, die zum Freigeben eines jeweiligen Innenraumes zur Aufnahme von Produkten mittels einer jeweiligen Scharniereinrichtung gegeneinander verschwenkbar sind. Die aneinandergesetzten Zusatz- und Hauptbehälter lassen sich durch Zusammenwirken von am Hauptbehälter vorgesehenen ersten Verbindungsmitteln (die umschwenkbar ausgebildet sein können) mit am Zusatzbehälter vorgesehenen zweiten Verbindungsmitteln lösbar fest miteinander koppeln, um zwischen einer Kopplungsstellung mit in Eingriff befindlichen Verbindungsmitteln und einer Lösestellung mit außer Eingriff befindlichen Verbindungsmitteln überführt zu werden. Zum Verhindern eines Verrutschens können Positionssicherungsmittel in Form von zueinander komplementären Erhebungen und Vertiefungen in einer Grundfläche des Zusatzbehälters und in einer Montagefläche des Hauptbehälters vorgesehen sein.

DE 20 2009 018 589 U1 offenbart einen Behälter, der in einer vertikalen Stapelrichtung mit anderen Behältern seiner Art aufeinander gestapelt werden kann. Der Behälter weist ein kastenförmiges Unterteil und einen eine Öffnung des Unterteils verschließenden Deckel auf, der mittels Scharniermitteln schwenkbar am Unterteil gelagert ist. Mittels einer Kopplungseinrichtung und einer Eingriffseinrichtung ist es möglich, aufeinander sitzende kofferartige Behälter lösbar derart miteinander zu koppeln, dass die Behälteranordnung aus den mehreren Behältern als Einheit gehandhabt werden kann. Die Kopplungseinrichtung weist ein am Deckel gelagertes und relativ zu dem Deckel bewegbares Kopplungsmittel in Form eines Drehriegels auf, der in eine Koppelstellung oder in eine Schließstellung gedreht werden kann. In der Koppelstellung steht das Kopplungsmittel gleichzeitig mit den Unterteilen beider aufeinandersitzender Behälter in derartigem Kopplungseingriff, dass die beiden Unterteile in der Stapelrichtung nicht mehr relativ zueinander bewegt werden können und somit ein Abheben des oberen Behälters von dem unteren Behälter verhindert ist. In der Schließstellung hingegen ist der Deckel bezüglich des Unterteils mittels des Kopplungsmittels unabhebbar verriegelt, so dass in der Schließstellung auf einen zugeordneten Behälter jederzeit ein weiterer Behälter abgestellt und auch ungehindert wieder abgenommen werden kann. Die Eingriffseinrichtung ist aus einer an einer Oberseite eines Behälters angeordneten ersten Eingriffstruktur in Form von Eingriffsvertiefungen und aus einer an einer Unterseite des Behälters angeordneten zweiten Eingriffstruktur in Form von Eingriffsvorsprüngen gebildet. Befinden sich die Eingriffsstrukturen in Eingriff miteinander, so können die aufeinander sitzenden Behälter nicht relativ zueinander verschoben werden und sind durch einen Hintergriff teilweise vor einem Abnehmen in der Stapelungsrichtung geschützt.

DE 20 2010 000 218 A1 offenbart einen stapelbaren Koffer mit einem nach oben offenen, schalenförmigen Unterteil und einem daran mittels eines Scharniers schwenkbar angelenkten, nach unten offenen, schalenförmigen Oberteil. Der Koffer weist erste Verbindungselemente in den Ecken des Koffers und zweite Verbindungselemente an Seitenflächen des Koffers auf, um mehrere gleichartige Koffer rutschsicher entlang verschiedener Raumrichtungen und in unterschiedlichen Orientierungen stapeln zu können. Komplementäre erste Verbindungselemente können es ermöglichen, den Koffer und einen gleichartigen zweiten Koffer in unterschiedlichen Orientierungen übereinander zu stapeln. Komplementäre zweite Verbindungselemente können es ermöglichen, den Koffer und einen gleichartigen zweiten Koffer über jede der Seitenflächen und in unterschiedlichen Orientierungen aufzustapeln.

US 7 219 969 B2 offenbart einen Aufbewahrungsbehälter mit einer Schublade und einem Schubladengehäuse, wobei ein Aufnahmeraum zum Aufnehmen von Artikeln gebildet ist und die Schublade in Partitionen aufgeteilt ist. Die Schublade ist verschiebbar an dem Schubladengehäuse montiert. Ferner kann das Schubladengehäuse gegenüber der Schublade verschwenkt werden. Mehrere Aufbewahrungsbehälter können übereinander gestapelt werden und sind dann immer noch einzeln zugänglich. Zum Stapeln werden eine obere Kupplung eines unteren Aufbewahrungsbehälters und eine untere Kupplung eines oberen Aufbewahrungsbehälters in einen Verriegelungszustand überführt. Wird dieser Verriegelungszustand überwunden, können die Aufbewahrungsbehälter voneinander abgenommen werden.

US 7 523 827 B2 offenbart eine gestapelte Sterilisiergehäuseanordnung aus einer Mehrzahl gestapelter Sterilisiergehäuse. Jedes Sterilisiergehäuse hat eine ausziehbare Schublade und einen schwenkbaren Deckel. Griffstücke an den Seitenwänden der Sterilisiergehäuse sind ausgebildet, mit Aussparungen aufweisenden Taschen zusammenzuwirken, um mehrere Sterilisiergehäuse im gestapelten Zustand aneinander zu verriegeln.

US 2010/0 147 642 A1 offenbart ein verriegelbares Gehäusesystem aus einem Basisgehäuse und einem oberen Gehäuse. Das Basisgehäuse hat eine Gepäckaufnahme und einen Deckel, die gemeinsam ein Gepäckkompartment bilden. Aufnahmeenden an einem Ende von linearen Aussparungen des Deckels des Basisgehäuses sind zum Aufnehmen von überstehenden Enden von Schienen des oberen Gehäuses ausgebildet. Am gegenüberliegenden Ende des Deckels des Basisgehäuses sind Arretierungen als Teil einer Verriegelung gebildet, die darüber hinaus einen Haken an dem oberen Gehäuse aufweist

US 4 122 925 A offenbart eine kombinierte Gepäckstruktur aus einem Koffer und einem Ansteckgehäuse, die beide Gepäck aufnehmen können. Der Koffer und das Ansteckgehäuse können wahlweise getrennt voneinander oder in Kombination verwendet werden. Der Koffer, der mittels eines Scharniers geöffnet und mittels einer Verriegelung in einem geschlossenen Zustand verriegelt werden kann, hat eine Aussparung, die von Seitenwänden begrenzt wird und zum Aufnehmen des Ansteckgehäuses ausgebildet ist. Zum Aufnehmen wird das Ansteckgehäuse so in die Aussparung des Koffers geschoben, dass Schienen an den Seitenwänden des Koffers und entsprechende Kanäle an Seitenwänden des Ansteckgehäuses aneinander abgleiten und miteinander in Eingriff geraten.

US 5 699 925 A offenbart einen tragbaren Behälter zum Bilden einer stapelbaren verriegelten Anordnung mit anderen Behältern. Der Behälter weist einen hohlen Körper und einen Deckel auf, die über ein Scharnier miteinander schwenkbar verbunden sind. Eine obere Wand des Deckels hat eine Feder, und eine untere Wand des hohlen Körper hat eine Nut zum Ineingriffnehmen der Feder, wenn zwei Behälter übereinander gestapelt sind.

EP 2 020 188 A1 offenbart einen kofferartigen Behälter mit einem kastenförmigen Unterteil und einer offenen Oberseite, der ein Behälterdeckel zugeordnet ist, mit dem das Unterteil mittels Verschwenkens verschlossen oder geöffnet werden kann. Ein Aufnahmeraum im Inneren des Behälters ist in variable Fächer unterteilt. Mehrere Behälter sind aufeinander stapelbar und im aufeinander gestapelten Zustand lösbar fest miteinander verbindbar, so dass die gestapelten Behälter eine fest zusammenhängende Einheit bilden. Hierfür weist jeder Behälter an seiner Außenseite in seinem oberen Bereich mehrere am Umfang verteilt angeordnete obere Verbindungsmittel auf, die der Höhe nach verstellbar angeordnet sind, und weist in seinem unteren Bereich mehrere entsprechend verteilt angeordnete untere Verbindungsmittel auf, die als Rastzapfen ausgebildet sind

US2012/0312812A1 offenbart eine Anordnung von stapelbaren, miteinander koppelbaren Behältern.

Es ist eine Aufgabe der vorliegenden Erfindung, einen an einem anderen Körper, insbesondere Koffer, benutzerfreundlich montierbaren Koffer bereitzustellen.

Diese Aufgabe wird durch die Gegenstände mit den Merkmalen gemäß den unabhängigen Patentansprüchen gelöst. Weitere Ausführungsbeispiele sind in den abhängigen Ansprüchen gezeigt.

Gemäß einem Ausführungsbeispiel der vorliegenden Erfindung ist ein Koffer zum Transportieren von Transportgut nach Anspruch 1 geschaffen, aufweisend einen Korpus, einen mit dem Korpus verbundenen oder verbindbaren Deckel und Kopplungsstrukturen an dem Korpus und/oder an dem Deckel, wobei in einem Schließzustand zwischen dem Korpus und dem Deckel ein Aufnahmeraum zum Aufnehmen von Transportgut von außen unzugänglich gebildet ist, wobei in einem Öffnungszustand der Aufnahmeraum von außen zugänglich ist, und wobei die Kopplungsstrukturen ausgebildet sind, dass der Koffer und ein anderer gleichartige Kopplungsstrukturen aufweisender Koffer (insbesondere ein gleichartiger anderer Koffer) mittels der Kopplungsstrukturen beider Koffer übereinander selektiv vertikal abnehmbar verschiebegesichert stapelbar sind, oder vertikal unabnehmbar miteinander koppelbar sind.

Gemäß einem weiteren Ausführungsbeispiel der vorliegenden Erfindung ist eine Anordnung nach Anspruch bereitgestellt, die einen Koffer mit den oben beschriebenen Merkmalen und einen zusätzlichen Körper aufweist, der Kopplungsstrukturen aufweist, wobei der Koffer und der zusätzliche Körper derart ausgebildet sind, dass die Kopplungsstrukturen des Koffers und die Kopplungsstrukturen des zusätzlichen Körpers miteinander derart in Wirkverbindung bringbar sind, dass der Koffer und der zusätzliche Körper selektiv vertikal abnehmbar verschiebegesichert stapelbar sind, oder vertikal unabnehmbar miteinander koppelbar sind.

Gemäß einem weiteren Ausführungsbeispiel der vorliegenden Erfindung ist ein Verfahren zum Handhaben nach Anspruch 15 eines Koffers zum Transportieren von Transportgut bereitgestellt.

Gemäß einem exemplarischen Ausführungsbeispiel der Erfindung ist somit ein Koffer zum Transportieren von Transportgut bereitgestellt, der von einem Benutzer einfach handhabbar ist und mit anderen Körpern bzw. Koffern in intuitiver Weise in unterschiedliche Verbindungszustände verbringbar ist. Mit einer einfachen Handhabung kann ein Benutzer einen in einem dieser Verbindungszustände befindlichen Koffer auch wieder in einen anderen Verbindungszustand oder einen Trennzustand bringen. Der Koffer ist somit in Kombination mit einem anderen gleichartigen oder ähnlichen Koffer oder einem anderen entsprechenden Körper selektiv stapelbar oder koppelbar, wobei ein oberer von den beiden miteinander stapel- bzw. koppelbar verbundenen Koffern in diesem Zustand immer noch zwischen dem Öffnungszustand und dem Schließzustand überführbar sein kann. Dadurch kann selbst im gekoppelten oder gestapelten Zustand ein Benutzer Zugang zum Innenraum dieses oberen Koffers der Anordnung erlangen.

In dem vertikal abnehmbaren, aber in einer Horizontalebene verschiebegesicherten Stapel-Zustand ist es möglich, dass ein Benutzer den oberen Koffer der miteinander verbundenen Koffer durch bloßes vertikales Abheben von dem anderen Koffer trennt. Andererseits ist in diesem Zustand aber verunmöglicht, dass ein Koffer gegenüber dem anderen Koffer horizontal verschoben wird. Die Koffer sind somit in diesem Betriebszustand verrutschfest gegeneinander gesichert, aber durch eine einzige Handbewegung sofort voneinander trennbar. Dieser Betriebszustand ist somit geeignet, um die beiden Koffer vorübergehend zu stapeln.

Alternativ können die Koffer aber auch vertikal unabnehmbar miteinander koppelbar sein, das heißt miteinander so verbunden sein, dass bei einer bloß vertikalen Abhebebewegung die Trennung der beiden Koffer nicht ermöglicht ist. Eine Trennung der beiden Koffer voneinander ist in diesem Betriebszustand nur durch Relativverschiebung der beiden Koffer entlang einer horizontalen Verschieberichtung ermöglicht. Es ist ferner möglich, dass ausgehend von diesem durch Ausübung einer reinen Vertikalkraft unabnehmbar gekoppelten Verbindungszustand die gekoppelten Koffer/Körper auch in einer Horizontalebene immobilisiert werden, indem zum Beispiel eine senkrecht zu einer Verschieberichtung der Koffer wirkende Befestigungskraft ausgeübt wird, zum Beispiel mittels einer Rastverbindung zum dann auch horizontal verschiebegesicherten Koppeln der beiden Koffer. Gemäß einem bevorzugten Ausführungsbeispiel der vorliegenden Erfindung ist eine verschiebesichernde Haltefunktion (zum Beispiel bewerkstelligt durch Schienen) der Koffer aneinander getrennt von einer ein Verschieben vorübergehend verunmöglichenden Halte- und Verrastungsfunktion der Koffer aneinander ausgebildet, so dass die Koffer stabil aneinander gehalten werden können, ohne diese miteinander zu verrasten. Ferner ist es möglich, Koffer verschiedener Tiefe miteinander zu stapeln, zu koppeln bzw. zu verrasten. Um zwei Koffer (bzw. einen Koffer und einen anderen Körper, zum Beispiel ein weiterer Koffer oder eine Lagerbox) aneinander zu halten, können diese zum Beispiel mit ineinander greifenden Schienen bzw. Schienensegmenten (insbesondere an den Seitenwänden zwischen Bodenseite und Griffseite) ausgestattet werden. Um die Koffer miteinander verrasten zu können, kann eine Verrastvorkehrung insbesondere an einer Griffseite der Koffer vorgesehen werden, beispielsweise in Form von Rastnasen, die von dem oberen Koffer in den unteren Koffer greifen können, um eine Relativverschiebung entlang der Schienen zu verhindern.

Im Weiteren werden zusätzliche exemplarische Ausführungsbeispiele des Koffers, des Verfahrens und der Anordnung beschrieben.

Gemäß einem exemplarischen Ausführungsbeispiel kann ein Teil der Kopplungsstrukturen sowohl zum vertikal abnehmbar verschiebegesicherten Stapeln als auch zum vertikal unabnehmbar miteinander Koppeln beitragen. Anders ausgedrückt kann ein Teil der Kopplungsstrukturen als physische Körper ausgebildet sein, die so geformt sind, dass sie sowohl im vertikal abnehmbar verschiebegesichert gestapelten Zustand als auch im vertikal unabnehmbar miteinander gekoppelten Zustand zum Ausbilden des jeweiligen Verbindungszustands beitragen und mit einem jeweils korrespondierenden Strukturmerkmal des jeweils anderen Koffers zusammenwirken. Dadurch ist der Koffer einfach und kompakt ausbildbar und gleichzeitig in ganz verschiedenen Betriebszuständen verwendbar.

Gemäß einem exemplarischen Ausführungsbeispiel können die Kopplungsstrukturen ausgebildet sein, dass der Koffer und der andere Koffer mittels der Kopplungsstrukturen in dem übereinander vertikal unabnehmbar miteinander gekoppelten Zustand selektiv gegeneinander verschiebbar sind, oder mittels Betätigens der Kopplungsstrukturen gegeneinander verschiebesicherbar sind. Durch mindestens eine weitere Kopplungsstruktur an zumindest einem der Koffer, vorzugsweise durch korrespondierende Kopplungsstrukturen an den miteinander gekoppelten Koffern, kann hiermit ein dritter Verbindungszustand definiert werden, der im vertikal unabnehmbar gekoppelten Zustand der beiden Koffer zusätzlich ein Relativverschieben derselben gegeneinander ermöglicht (zum Beispiel durch Deaktivierung von Raststrukturen) oder ein Relativverschieben derselben gegeneinander verunmöglicht (zum Beispiel durch Aktivierung von Raststrukturen). Um zwei Koffer (zum Beispiel für eine Autofahrt) zuverlässig aneinander zu sichern, können somit die beiden Koffer reversibel aneinander verriegelt werden.

Gemäß einem exemplarischen Ausführungsbeispiel können eine Kopplungsrichtung, entlang welcher der Koffer und der andere Koffer zum Koppeln übereinander anzuordnen sind, und eine Stapelrichtung, entlang welcher der Koffer und der andere Koffer zum Stapeln übereinander anzuordnen sind, identisch sein. Mit anderen Worten können eine Kopplungsrichtung (entlang welcher die Koffer zum Koppeln übereinander anzuordnen sind) und eine Stapelrichtung (entlang welcher die Koffer zum Stapeln übereinander anzuordnen sind) der beiden Koffer gleich sein.

Gemäß einem exemplarischen Ausführungsbeispiel kann ein Teil der Kopplungsstrukturen, der in dem übereinander vertikal unabnehmbar miteinander gekoppelten Zustand zum Verschiebesichern beiträgt, unabhängig von einem anderen Teil der Kopplungsstrukturen ausgebildet und betätigbar sein, der zum vertikal abnehmbar verschiebegesicherten Stapeln als auch zum vertikal unabnehmbar miteinander Koppeln beiträgt. Indem der Teil der Kopplungsstrukturen, der die beiden Koffer bei vertikaler Unabnehmbarkeit auch horizontal unabnehmbar koppelt, separat von einem anderen Teil der Kopplungsstrukturen ausgebildet wird, der im gekoppelten Zustand ein vertikales Abnehmen verhindert, ist es einem Benutzer möglich, unabhängig voneinander die Verbindungszustände der horizontalen Verschiebesicherung oder der horizontalen Verschiebbarkeit bei vorübergehend vertikaler Unabnehmbarkeit einzustellen. Die strukturelle Trennung dieser Kopplungsstrukturen führt somit zu der Möglichkeit für einen Benutzer, die beiden korrespondierenden Funktionen unabhängig voneinander zu nutzen.

Gemäß einem exemplarischen Ausführungsbeispiel kann ein Teil der Kopplungsstrukturen, mit dem der Koffer und der andere Koffer oder Körper übereinander vertikal abnehmbar verschiebegesichert stapelbar sind, in Form von Rastnocken an äußeren oberseitigen Kantenbereichen des Korpus sowie in Form von Rastfüßen mit mit den Rastnocken im gestapelten Zustand zusammenwirkenden unterseitigen Aufnahmenuten an äußeren unterseitigen Kantenbereichen des Korpus ausgebildet sein. Somit können an einer Seitenwand eines Koffers oberseitig angeordnete Rastnocken in Aufnahmenuten von an einer Seitenwand eines anderen Koffers unterseitig angebrachten Rastfüßen eintauchen. Indem die Rastnocken und die Rastfüße seitlich an einer Seitenwand des jeweiligen Koffers bzw. Körpers angeformt sind oder daran angebracht sind, ist es auch möglich, alle zum Stapeln verwendeten Kopplungsstrukturen nur an einer Klappkomponente des Koffers (insbesondere nur an dem Korpus, nicht an dem Deckel) anzubringen, was eine Betätigung der anderen Klappkomponente (insbesondere des Deckels) auch im koppelnden Zustand der Kopplungsstrukturen ermöglicht. Anders ausgedrückt kann ein Deckel abgeklappt oder sogar abgenommen werden, selbst wenn am Korpus eine Stapelung oder Verrastung mit dem anderen Koffer erfolgt. Die Multifunktionsrastnocken können bei unterschiedlichen Verbindungszuständen des Koffers wahlweise zum verschiebegesicherten Stapeln oder zum abnehmgesicherten Koppeln einen Funktionsbeitrag leisten.

Gemäß einem exemplarischen Ausführungsbeispiel kann ein Teil der Kopplungsstrukturen, mit dem der Koffer und der andere Koffer übereinander vertikal unabnehmbar miteinander koppelbar sind, in Form von Führungsschienen an äußeren oberseitigen Kantenbereichen des Korpus sowie in Form von mit den Führungsschienen im gekoppelten Zustand zusammenwirkenden unterseitigen Koppelnasen an äußeren unterseitigen Kantenbereichen des Korpus ausgebildet sein. Zum Verunmöglichen des vertikalen voneinander Abnehmens unter Ermöglichung einer Relativverschiebung zueinander können die Koffer somit entlang einer schienenartigen Konstruktion an der Seitenwand der jeweiligen Koffer miteinander gekoppelt werden. Dadurch wirken Führungsschienen (die durchgehend oder nur abschnittsweise, das heißt unterbrochen, ausgebildet sein können) mit Koppelnasen zusammen, die in eine Führungsaussparung der Führungsschiene eingreifen können. Dadurch ist eine Verschieberichtung definiert, die für einen Benutzer intuitiv erkennbar ist. Bei Anformen von Führungsschienen und Koppelnasen an Seitenwänden der Koffer bzw. Körper, insbesondere nur an dem Korpus eines jeweiligen Koffers, bleibt die Überführbarkeit der Korpus-Deckel-Struktur zwischen dem Öffnungszustand und dem Schließzustand möglich, selbst wenn die beiden Koffer/Körper vertikal unabnehmbar miteinander gekoppelt sind.

Gemäß einem exemplarischen Ausführungsbeispiel können die Rastnocken einen Teil der Führungsschienen bilden, insbesondere eine Führungsschiene einseitig begrenzen. Anschaulich ausgedrückt können die Rastnocken in der genannten Ausgestaltung einen Teil der Führungsschienen begrenzen. Eine solche Führungsschiene kann eine Aussparung zum Führen der Koppelnasen zwischen einem oberen Begrenzungsabschnitt und einem unteren Begrenzungsabschnitt aufweisen. Einer dieser beiden Begrenzungsabschnitte kann als langgestreckte und vorzugsweise durchgehende Schiene ausgebildet sein, die unter Ausbilden der Führungsnut zum Führen der Koppelnasen mit seitlichen Überständen der Rastnocken zusammenwirken kann. Dadurch ist eine besonders einfache Ausgestaltung der Kopplungsstrukturen erreicht, da die Rastnocken nicht nur zu der Stapelfunktion, sondern auch zum vertikalen Verschieben entsprechender Koffer relativ zueinander beitragen.

Gemäß einem exemplarischen Ausführungsbeispiel können die Koppelnasen Teil der Rastfüße bilden. Gemäß dieser bevorzugten Ausgestaltung tragen die Rastfüße mit ihren Koppelnasen auch zu der beschriebenen Verschiebefunktion bei. Es ist insbesondere möglich, die Koppelnasen seitlich nach innen gerichtet an den Rastfüßen anzubringen.

Gemäß einem exemplarischen Ausführungsbeispiel können sich die Rastfüße vertikal über eine Bodenfläche des Korpus hinaus nach unten erstrecken, sodass der Koffer an den Rastfüßen auf einem Untergrund abstellbar ist. Eine Hauptfläche des Korpus kann somit vor einer direkten Berührung des Untergrunds geschützt werden und somit vor Verschmutzung und Beschädigung geschützt werden. Somit tragen die Rastfüße bei dieser Ausführungsform auch zu einer Standfunktion beim Aufsetzen des Koffers auf einer Unterlage bei.

Gemäß einem exemplarischen Ausführungsbeispiel kann ein Teil der Kopplungsstrukturen, mit dem der Koffer und der andere Koffer in dem übereinander vertikal unabnehmbar miteinander gekoppelten Zustand gegeneinander verschiebesicherbar sind, in Form von Aufnahmenuten und damit zusammenwirkenden Rastschiebern ausgebildet sein. Insbesondere können die Rastschieber an dem Korpus des einen Koffers in die Aufnahmenuten an dem Korpus des anderen Koffers einschiebbar sein. Rastschieber an einem Koffer und Aufnahmenuten an dem anderen Koffer können es somit ermöglichen, dass die beiden Koffer im vertikal voneinander unabhebbaren Zustand auch gegenüber einem Verschieben gesichert werden können. Während die Kopplungsstrukturen zum Ermöglichen des Stapelns sowie die Kopplungsstrukturen zum Ermöglichen des vertikal unabnehmbaren Verschiebens in Horizontalebene (insbesondere ausschließlich) an einer gemeinsamen seitlichen Seitenfläche (bzw. an zwei einander gegenüberliegenden Seitenflächen) der jeweiligen Koffer angebracht sein können, können Aufnahmenuten und Rastschieber an einer anderen, insbesondere vorderen Seitenfläche des Koffers angebracht sein. Die räumliche Trennung dieser Kopplungsstrukturen zeigt einem Benutzer in intuitiver Weise die funktionale Trennung der mit den jeweiligen Kopplungsstrukturen erreichbaren Funktion an. Wenn ein Rastschieber eines Koffers/Körpers in eine zugehörige Aufnahmenut eines gekoppelten Koffers/Körpers eingefahren bzw. eingeschoben wird, und zwar in vertikaler Richtung, kann dadurch ein Verschieben entlang der Führungsschienen verhindernder Formschluss ausgebildet werden. Dadurch ist dann auch ein Abnehmen durch Verschieben in Horizontalrichtung temporär verunmöglicht.

Gemäß einem exemplarischen Ausführungsbeispiel kann zumindest ein Teil der Kopplungsstrukturen an Seitenflächen des Korpus vorgesehen sein. Die Seitenflächen des Korpus eignen sich besonders gut für das Anbringen der Kopplungsstrukturen, da hier eine erhebliche Fläche zum Anbringen der Kopplungsstrukturen zur Verfügung steht, die ansonsten ungenutzt bleibt. Der Korpus kann schalenförmig ausgebildet sein und in seinem Innenbereich einen Großteil des Aufnahmevolumens bilden, wohingegen der Deckel im Wesentlichen plan auf dem Korpus aufgesetzt werden kann, um gemeinsam mit dem Korpus den Aufnahmeraum abzuschließen. In dieser Ausgestaltung sind die Seitenflächen des Korpus prädestiniert für die Anbringung von zumindest einem Teil, vorzugsweise von allen, Kopplungsstrukturen. Der Deckel kann von solchen Kopplungsstrukturen frei bleiben und somit weiterhin unabhängig von einem jeweiligen Verbindungszustand eines Koffers bezogen auf einen anderen Koffer/Körper handhabbar bleiben. Gemäß einem exemplarischen Ausführungsbeispiel kann der Deckel also von den Kopplungsstrukturen frei sein. Wenn alle Kopplungsstrukturen an dem Korpus und keine Kopplungsstrukturen an dem Deckel angebracht werden, ist der Deckel zum Überführen des Koffers zwischen dem Schließzustand und dem Öffnungszustand selbst im gestapelten oder gekoppelten Zustand in der Lage. Ein Benutzer kann somit Zugang zum Aufnahmeraum erhalten, wenn er im gestapelten oder gekoppelten Zustand zweier Koffer bei dem oberen Koffer den Deckel vom Korpus abnimmt bzw. abklappt. Kopplungsstrukturen am Deckel würden diese unabhängige Handhabung des Deckels im gekoppelten oder gestapelten Zustand beeinträchtigen und können gemäß dem beschriebenen bevorzugten Ausführungsbeispiel somit vermieden sein.

Gemäß einem exemplarischen Ausführungsbeispiel kann der Koffer ausgebildet sein, selektiv mit einem gleichartigen Koffer gleicher oder unterschiedlicher Tiefe, mit gleichartigen Kopplungsstrukturen, selektiv stapelbar oder koppelbar zu sein. Gemäß einer ersten Ausgestaltung können somit zwei identische Koffer miteinander gekoppelt werden. Es ist aber möglich, zwei gleichartig gestaltete, aber hinsichtlich der Tiefe in Verschieberichtung unterschiedlich dimensionierte Koffer miteinander zu verbinden. Dadurch kann die Funktionalität der Koffer weiter erhöht und die Flexibilität bei der Kombination unterschiedlicher Koffer weiter verbessert werden.

Gemäß einem exemplarischen Ausführungsbeispiel kann der Koffer ferner Griffmulden an einander gegenüberliegenden Seitenflächen des Korpus aufweisen. Von Kopplungsstrukturen freie Bereiche der Seitenwände des Korpus können somit verwendet werden, um Griffmulden anzubringen oder anzuformen, an denen ein Benutzer den Koffer zum Beispiel zum vertikalen Stapeln, aber auch zum vertikal unabnehmbaren Koppeln, handhaben kann. Damit werden von Kopplungsstrukturen freibleibende Oberflächenabschnitte an den Seitenwänden des Korpus effektiv genutzt, ohne Gewicht oder Größe des Koffers erhöhen zu müssen.

Gemäß einem exemplarischen Ausführungsbeispiel kann der Koffer ferner eine Abschließeinrichtung (die zum Beispiel einen Schlüssel und ein zugehöriges Schloss enthalten kann) zum Verschließen des Deckels an dem Korpus in dem Schließzustand aufweisen. Unabhängig von der Funktion der Kopplungsstrukturen ist ein Verschließen des Koffers, zum Beispiel als Diebstahlschutz, durch Betätigen einer Abschließeinrichtung mit zusammenwirkenden Komponenten an Deckel und Korpus möglich.

Gemäß einem exemplarischen Ausführungsbeispiel kann der Koffer ferner einen insbesondere im Wesentlichen U-förmigen Griff an einer Seitenfläche des Korpus aufweisen, welcher Griff zwischen einem an der Seitenfläche des Korpus angeklappten Zustand und einem von der Seitenfläche abgeklappten Zustand verkippbar ist. Damit ein Benutzer den Koffer im ungestapelten und ungekoppelten Zustand tragen kann, kann der Benutzer den Griff an der vorzugsweise vorderen Seitenfläche des Koffers halten. Um einen platzsparenden Transport des Koffers zu ermöglichen, kann der Griff selektiv auch an den Koffer angeklappt sein, um im inaktiven Zustand gegenüber diesem nicht oder nur unwesentlich hervorzustehen. Es ist auch möglich, eine mechanische Vorspannung (zum Beispiel ausgebildet durch einen Federmechanismus oder eine Magnetkraft) auf den Griff dahingehend auszuüben, dass dieser im unbetätigten Zustand an der Seitenwand des Koffers anliegt. Nur wenn ein Benutzer eine Abklappkraft ausübt oder den Koffer so trägt, dass die flächigen Außenwände von Deckel und Korpus vertikal orientiert sind, kann durch das Eigengewicht des Koffers der Griff im ausgeklappten Zustand verharren.

Gemäß einem exemplarischen Ausführungsbeispiel kann der Griff eine Hartkomponente zum Stabilisieren und eine Weichkomponente zum Berühren des Griffs durch einen Benutzer beim Tragen des Koffers aufweisen. Die Hartkomponente kann somit dem Griff Stabilität verleihen und den Griff als Ganzes starr gestalten sowie eine Lagerung des Griffs am Korpus ermöglichen. Die Weichkomponente verhindert, dass sich der Griff beim Tragen durch den Benutzer einschneidet und verteilt das Tragegewicht des Koffers gleichmäßig über einen größeren Kontaktbereich einer Hand des Benutzers.

Gemäß einem exemplarischen Ausführungsbeispiel kann der Koffer ein Scharnier aufweisen, das den Korpus und den Deckel klappbar miteinander verbindet und ausgebildet ist, den Koffer zwischen dem Schließzustand und dem Öffnungszustand umklappen zu können. Durch das Vorsehen eines Scharniers können Deckel und Korpus zum Überführen des Koffers zwischen dem Schließzustand und dem Öffnungszustand gegenseitig geklappt werden. Alternativ dazu ist aber auch das Ausgestalten des Koffers dergestalt möglich, dass Deckel und Korpus horizontal gegeneinander zum Überführen des Koffers zwischen dem Schließzustand und dem Öffnungszustand längsverschoben werden können, oder der Deckel ganz von dem Korpus abgenommen werden kann.

Gemäß einem exemplarischen Ausführungsbeispiel können die Rastfüße und das Scharnier so ausgebildet sein, dass das Scharnier berührungsfrei gegenüber dem Untergrund beabstandet ist. Wenn das Scharnier ausreichend weit entfernt von den Rastfüßen angebracht ist, so führt bei Aufsetzen des Koffers auf den Boden und beim Aufklappen des Deckels gegenüber dem Korpus die beschriebene strukturelle Anordnung der Komponenten dazu, dass das Scharnier nie am Boden bzw. Untergrund aufliegt und somit vor einer mechanischen Beschädigung geschützt ist.

Gemäß einem exemplarischen Ausführungsbeispiel kann der Korpus von dem Deckel abnehmbar ausgebildet sein, um im abgenommenen Zustand als Schublade einsetzbar zu sein. Gemäß dieser Ausgestaltung kann der Koffer zumindest zeitweise in beispielsweise einem Regal oder Werkstattwagen aufgenommen werden und dort als Schublade dienen. Wenn ein Benutzer dies wünscht, kann er den Koffer ohne Deckel dann aus dem Regal herausziehen, herausnehmen oder herausschieben, den Deckel montieren und den Koffer in gewohnter Weise handhaben.

Gemäß einem exemplarischen Ausführungsbeispiel können an einer Innenseite des Korpus und/oder des Deckels Aufnahmestrukturen (zum Beispiel erhabene Führungsstreben) zum Aufnehmen von mindestens einem Aufnahmebehälter gebildet sein. Solche Aufnahmestrukturen können als Bodenrippen einer ansonsten ebenen Innenfläche des Korpus bzw. des Deckels ausgebildet sein, so dass der Aufnahmebehälter einer korrespondierenden Größe und Form in von diesen Aufnahmestrukturen freien und dadurch abgegrenzten Oberflächenbereichen von Korpus bzw. Deckel aufgenommen werden kann und dann im Schließzustand des Koffers durch die Aufnahmestrukturen vor einem Verschieben oder auch vor einem Verlorengehen von Füll- oder Transportgut im Aufnahmebehälter geschützt werden kann. Zum Beispiel können die Aufnahmestrukturen zueinander zum Beispiel vertikal angeordnete Zeilen- und Spaltenaufnahmestrukturen aufweisen, um in einer matrixförmigen Anordnung rechteckförmige Aufnahmeflächen zu bilden. Es ist auch möglich, in Kreuzungsbereichen von Zeilen- und Spaltenaufnahmestrukturen weitere Aufnahmestrukturen auszubilden, zum Beispiel eine ringförmig geschlossene Aufnahmestruktur in einem Teil der Kreuzungsbereiche oder sogar in jedem Kreuzungsbereich, um um einen solchen Kreuzungsbereich herum beispielsweise vier Aufnahmeflächen abzugrenzen. Die Aufnahmestrukturen an Deckel und Korpus können korrespondierend zu der Gestaltung der Bodenflächen und Deckelflächen der Aufnahmebehälter ausgebildet werden.

Gemäß einem exemplarischen Ausführungsbeispiel kann der Koffer den mindestens einen Aufnahmebehälter aufweisen, der an der Innenseite reversibel (das heißt abnehmbar) aufgenommen oder aufnehmbar ist. Einer oder mehrere Aufnahmebehälter können somit im Inneren des Koffers angeordnet werden oder daraus entfernt werden. Solche Aufnahmebehälter können zum Beispiel Sortimentboxen zum Aufnehmen von Schrauben, Dübeln oder Nägeln sein. Auch Werkzeug kann im Inneren des Koffers, zum Beispiel direkt in entsprechend konfigurierten Aufnahmestrukturen, untergebracht werden. Es ist zum Beispiel möglich, dass eine solche Sortimentbox ein oben offener Behälter ist, dessen Boden zwischen Aufnahmestrukturen des Korpus angeordnet ist und dessen offene Oberseite von Aufnahmestrukturen am Deckel im Schließzustand des Koffers (zum Beispiel formschlüssig) vor einem Herausfallen von Füllgut des Aufnahmebehälters geschützt ist.

Gemäß einem exemplarischen Ausführungsbeispiel können die Aufnahmestrukturen und korrespondierende Außenstrukturen des Aufnahmebehälters derart aufeinander angepasst sein, dass ein Aufnehmen des mindestens einen Aufnahmebehälters an der Innenfläche nur in einer vorgegebenen Orientierung ermöglicht und in anderen Orientierungen verunmöglicht ist. Indem ein Einsetzen von Aufnahmebehältern einer bestimmten Bodenform zwischen Aufnahmestrukturen des Korpus mechanisch nur in einer bestimmten Orientierung des Aufnahmebehälters relativ zu dem Korpus ermöglicht wird, kann sichergestellt werden, dass eine irrtümliche Fehlorientierung von Aufnahmebehältern gegenüber dem Koffer unterbleibt. Der Benutzer kann somit darin unterstützt werden, Aufnahmebehälter und Koffer in fehlerrobuster bzw. effizienter Weise zu benutzen. Ein Verunmöglichen einer Fehlorientierung kann zum Beispiel durch das gezielte Anbringen von Störstrukturen an der Innenfläche von Korpus und/oder Deckel erfolgen, die das Anbringen eines Aufnahmebehälters in einer unerwünschten Orientierung ausschließen.

Gemäß einem exemplarischen Ausführungsbeispiel können die Aufnahmestrukturen des Korpus und/oder des Deckels einerseits und korrespondierende Außenstrukturen des Aufnahmebehälters andererseits derart aufeinander angepasst sein, dass ein Aufnehmen des mindestens einen Aufnahmebehälters an der Innenfläche an unterschiedlichen benutzerseitig auswählbaren Positionen ermöglicht ist. Eine geordnete Anbringung der Aufnahmestrukturen an der Innenfläche vom Korpus und/oder Deckel kann es einem Benutzer flexibel ermöglichen, einen bestimmten Aufnahmebehälter an mehreren unterschiedlichen Positionen (zum Beispiel in jedem Kreuzungsbereich von matrixartig angeordneten Aufnahmestrukturen) anzubringen, und zwar insbesondere geschützt vor einer Fehlorientierung. Dadurch kann eine hohe Flexibilität und eine fehlerrobuste Benutzung des Koffers kombiniert werden.

Gemäß einem exemplarischen Ausführungsbeispiel können die Aufnahmestrukturen und der Aufnahmebehälter derart aufeinander angepasst sein, dass der Deckel im Schließzustand ein Herausfallen von Füllgut aus dem Aufnahmebehälter verunmöglicht. Die Aufnahmestrukturen dienen gemäß dieser Ausgestaltung somit nicht nur zum Definieren einer Aufnahmeposition, sondern auch dazu, oben offene Behälter im Schließzustand des Koffers ringförmig zu umschließen und somit ein Herausfallen von Füllgut aus dem oder den Aufnahmebehältern zu verhindern.

Gemäß einem exemplarischen Ausführungsbeispiel kann zumindest ein Teil des Deckels transparent sein. Wenn der Deckel des Koffers transparent ausgebildet ist, kann ein Benutzer auch im Schließzustand des Koffers von außen erkennen, welche Aufnahmebehälter, welches Füll- oder Transportgut, welche Werkzeuge und/oder welche sonstigen Körper sich im Koffer befinden. Ein Öffnen des Deckels gegenüber dem Korpus ist dann dafür nicht erforderlich.

Gemäß einem exemplarischen Ausführungsbeispiel kann an einer Innenseite des Deckels ein Dokumentenhalter angebracht sein. Ein solcher Dokumentenhalter kann eine Klemme sein, an der ein Benutzer ein Dokument (wie zum Beispiel eine Bedienungsanleitung, ein Prospekt, einen Katalog oder ein anderes Schriftstück) oder auch einen sonstigen Körper anbringen kann. Das Vorsehen eines Dokumentenhalters kann alternativ oder ergänzend zum Anbringen von Aufnahmestrukturen an der Innenseite des Deckels erfolgen.

Gemäß einem exemplarischen Ausführungsbeispiel kann oder können der Korpus und/oder der Deckel als Spritzgussteil ausgebildet sein. Eine Realisierung von Korpus und/oder Deckel als Spritzgussteil ermöglicht eine kostengünstige Herstellung und eine leichtgewichtige Ausgestaltung von Korpus bzw. Deckel. Außerdem ist damit ein Anformen der Kopplungsstrukturen, oder zumindest eines Teils davon, während des Spritzgießens ermöglicht.

Gemäß einem exemplarischen Ausführungsbeispiel kann der zusätzliche Körper ein zusätzlicher Koffer mit den oben beschriebenen Merkmalen sein. Die Anordnung kann somit also durch zwei gleichartige (identische oder hinsichtlich zumindest einer Dimension unterschiedlich große) Koffer erfolgen.

Gemäß einem anderen exemplarischen Ausführungsbeispiel kann der zusätzliche Körper eine Lagerbox sein. Auch eine Kombination eines Koffers und einer Lagerbox, zum Beispiel eine Aufbewahrungskiste (die zum Beispiel eine Zugangsklappe aufweisen kann), ist somit möglich.

Auch andere zusätzliche Körper können mit dem Koffer strukturell und funktionell zusammenwirken, zum Beispiel ein Regal, eine Montageeinrichtung eines Automobils, etc.

Im Folgenden werden exemplarische Ausführungsbeispiele der vorliegenden Erfindung mit Verweis auf die folgenden Figuren detailliert beschrieben.
Figur 1 bis Figur 3 zeigen einen Koffer gemäß einem exemplarischen Ausführungsbeispiel der Erfindung in einem Öffnungszustand.
Figur 4 und Figur 5 zeigen den Koffer gemäß Figur 1 bis Figur 3 in einem Schließzustand.
Figur 6 zeigt einen Koffer, wie er in Figur 1 bis Figur 5 dargestellt ist, in einem mit einem anderen gleichartigen Koffer gekoppelten Zustand.
Figur 7 zeigt den gemäß Figur 1 bis Figur 6 dargestellten Korpus ohne Deckel.
Figur 8 zeigt eine andere Ansicht des Koffers gemäß Figur 1 bis Figur 6 in dem Schließzustand.
Figur 9 zeigt Aufnahmestrukturen eines Koffers gemäß einem exemplarischen Ausführungsbeispiel der Erfindung in Zusammenwirken mit korrespondierenden Aufnahmestrukturen von in dem Koffer untergebrachten Sortimentboxen.
Figur 10 zeigt einen Koffer gemäß einem anderen exemplarischen Ausführungsbeispiel der Erfindung mit transparentem Deckel.

Gleiche oder ähnliche Komponenten in unterschiedlichen Figuren sind mit gleichen Bezugsziffern versehen.

Bevor bezugnehmend auf die Figuren exemplarische Ausführungsbeispiele der Erfindung beschrieben werden, sollen noch einige allgemeine Aspekte der Erfindung erläutert werden.

Ein Koffer gemäß einem exemplarischen Ausführungsbeispiel der Erfindung hat einen auch Korpus genannten Boden und einen Deckel sowie vier Seitenwände (die zum Beispiel Teil des Korpus bilden können). An zwei gegenüberliegenden Seiten (zum Beispiel einer rechten und einer linken Seite) sind Griffmulden für eine Hand eines Benutzers zum Umsetzen des Koffers angebracht. An der Griffseite können zum Beispiel zwei Deckelrasten vorgesehen sein, um den Deckel am Korpus zu verrasten. Alternativ können auch zwei, drei oder noch mehr Griffe an einer Griffseite ausgebildet sein, um den Koffer zu tragen. Der Griff ist aus zwei Komponenten gebildet, einer harten und einer weichen Komponente. Es gibt einen Anschlag, der ein Verkippen um mehr als einen vorgebbaren Winkel von zum Beispiel 120° verhindert, alternativ mindestens 90°. An der rechten und an der linken Seitenwand befinden sich deckelseitig drei Korpusschienenabschnitte (alternativ mindestens zwei), die zum Beispiel als Rastnocken ausgebildet sein können. Diese können integral mit dem Korpus gebildet sein und weisen Vertiefungen in einer deckelseitigen Oberfläche auf. An der rechten und an der linken Seitenwand befinden sich bodenseitig zwei Bodenschienenabschnitte (alternativ mindestens zwei), zum Beispiel ausgebildet als Rastfüße. Diese können integral mit dem Korpus gebildet sein. Sie weisen Vertiefungen in der bodenseitigen Oberfläche auf (alternativ Erhebungen aus Boden).

Um zwei Koffer nur aufeinander zu stellen (Zustand I), werden Bodenschienenabschnitte auf Korpusschienenabschnitte gesetzt. Die Griffseiten des Koffers sind in dieser Position miteinander fluchtend.

Um zwei Koffer aneinander zu halten (Zustand II), werden die Bodenschienenabschnitte auf eine Laufschiene unterhalb der Korpusschienenabschnitte gesetzt und der obere Koffer relativ zum unteren nach hinten verschoben, bis zu einem Anschlag. Korpusschienenabschnitte und Laufschiene bilden dann gemeinsam eine Führungsschiene. In diesem Zustand sind die Koffer aneinander gehalten, jedoch entlang der Schienenrichtung verschieblich. Griffseitenflächen der Koffer sind in Zustand II vorzugsweise miteinander fluchtend.

Um zwei Koffer aneinander zu halten und miteinander zu verrasten (Zustand III), werden diese ineinander geschoben (wie gemäß Zustand II) und dann die Kofferverrastungen betätigt (die als Rastschieber ausgebildet sein können, die in korrespondierende Aufnahmenuten eingeschoben werden können), wodurch die Koffer in Schienenrichtung nicht mehr relativ zueinander verschieblich sind. In diesem Zustand sind die Koffer aneinander gehalten und miteinander verrastet.

Die Zustände II und III lassen sich realisieren, wenn der Koffer mit dem Kofferboden auf einem Boden liegt oder wenn der Koffer auf seinen Füßen steht. Der Koffer weist an der der Griffseite gegenüberliegenden Seite zum Beispiel sechs Stell- oder Rastfüße auf (alternativ mindestens zwei), auf denen der Koffer abgestellt werden kann. Die Höhe der Stellfüße kann so gewählt werden, dass die Scharniere des Deckels keinen Kontakt zu einem Untergrund haben. An einer Deckelraste kann ein Schloss vorgesehen werden, um den oder die Koffer abzuschließen.

Lagerboxen können auch mit Schienenabschnitten ausgestattet werden, um die Lagerbox an dem Koffer zu halten und bedarfsweise zu verrasten. Die Schienenabschnitte können als durchlaufende Schiene gebildet sein. Es ist jedoch auch möglich, nur einen Schienenabschnitt als durchlaufende Schiene zu bilden. Der Korpus ohne Deckel kann als Schublade in einem Schrank, einem Werkstattwagen oder einer Büroeinrichtung verwendet werden. Sollen Koffer verschiedener Tiefe miteinander verbunden werden, können entsprechende Schienenabschnitte vorgesehen werden. Bodenschienenabschnitte können austauschbar mit dem Korpus gebildet sein. Die Kofferverrastungen können auch als Drehelemente gestaltet sein.

Ein besonders vorteilhafter Aspekt von Ausführungsbeispielen der Erfindung ist die Trennung der Funktionen "aufeinander gelegt" (Zustand I), "aneinander gehalten" (Zustand II) sowie "aneinander gehalten und miteinander verrastet" (Zustand III). Alle Bedienelemente bzw. Kopplungsstrukturen können an der Griffseite angeordnet sein. Koffer unterschiedlicher Tiefe, jedoch gleicher Breite, können miteinander in die Zustände I, II und III gebracht werden.

**Figur 1****,** **Figur 2** und **Figur 3** zeigen einen Koffer 10 gemäß einem exemplarischen Ausführungsbeispiel der Erfindung in einem Öffnungszustand. **Figur 4** und **Figur 5** zeigen den Koffer 10 gemäß Figur 1 bis Figur 3 in einem Schließzustand. **Figur 6** zeigt einen Koffer 10, wie er in Figur 1 bis Figur 5 dargestellt ist, in einem mit einem anderen gleichartigen Koffer 10' gekoppelten Zustand. Figur 6 zeigt somit eine Anordnung 99, die den Koffer 10 und den zusätzlichen gleichartigen Koffer 10' in einem Verbindungszustand zeigt. **Figur 7** zeigt einen gemäß Figur 1 bis Figur 6 dargestellten Korpus 12 des Koffers 10 ohne Deckel 14. **Figur 8** zeigt eine andere Ansicht des Koffers 10 gemäß Figur 1 bis Figur 6 in dem Schließzustand.

Der Koffer 10 dient zum Transportieren von Transportgut. Solches Transportgut kann lose oder befestigt bzw. gesichert im Inneren des Koffers 10 aufgenommen sein und kann insbesondere in Aufnahmebehältern 80 (nicht gezeigt in Figur 1 bis Figur 8, siehe Figur 9) aufgenommen sein, die wiederum im geschlossenen Zustand des Koffers 10 in dessen Inneren sicher untergebracht sind. Beispiele für derartiges Transportgut sind Verbrauchsmaterialien (wie Schrauben, Nägel, Dübel, Schüttgut oder Flüssigkeiten) oder Werkzeuge (wie zum Beispiel Schraubendreher oder Bits), etc.

Der Koffer 10 weist einen Korpus 12 und einen mit dem Korpus 12 verbundenen oder verbindbaren Deckel 14 auf. An den Innenseiten des Korpus 12 sind Verstärkungsrippen 28 zum mechanischen Verstärken des Koffers 10 gebildet. Diverse Kopplungsstrukturen 30, 32, 34, 36, 38, 40, 44 sind gemäß dem gezeigten Ausführungsbeispiel ausschließlich an dem Korpus 12, nicht hingegen an dem Deckel 14 angebracht. In dem Schließzustand zwischen dem Korpus 12 und dem Deckel 14 ist ein Aufnahmeraum zum Aufnehmen von Transportgut von außen unzugänglich zwischen dem Korpus 12 und dem Deckel 14 eingeschlossen. In dem Öffnungszustand ist der Aufnahmeraum von außen zugänglich, zum Beispiel um Transportgut aus dem Koffer 10 zu entnehmen oder in den Koffer 10 einzubringen.

Die Kopplungsstrukturen 30, 32, 34, 36, 38, 40, 44 sind derart ausgebildet, dass der Koffer 10 und der identische andere Koffer 10' mittels der Kopplungsstrukturen 30, 32, 34, 36, 38, 40, 44 (die somit in identischer Weise auch an dem anderen Koffer 10' vorgesehen sind) wahlweise übereinander vertikal abnehmbar und horizontal verschiebegesichert stapelbar sind (Zustand I), oder vertikal unabnehmbar und horizontal verschiebbar miteinander koppelbar sind (Zustand II). Ferner können die Koffer 10, 10' vertikal unabnehmbar und horizontal unverschiebbar miteinander gekoppelt sein (Zustand III). Die Kopplungsstrukturen 30, 32, 34, 36, 38, 40, 44, die sowohl das Stapeln (Zustand I) als auch das Koppeln (Zustand II, Zustand III) der mehreren Koffer 10, 10' bewerkstelligen, sind ausschließlich mittels Vorkehrungen an dem jeweiligen Korpus 12 (siehe Rastnocken 30 und Aufnahmenuten 36 von Rastfüßen 34, Koppelnasen 38 an den Rastfüßen 34, eine Führungsschiene 30, 32 zwischen den Rastnocken 30 und Stufen 32 sowie miteinander zusammenwirkende Rastschieber 40 und Aufnahmenuten 44) realisiert, ohne dass hierfür aber Vorkehrungen an dem Deckel 14 getroffen sind.

Um den Zustand I zu aktivieren, wird der andere Koffer 10' vertikal über dem Koffer 10 angeordnet und nachfolgend so auf den Koffer 10 abgesenkt, dass die Aufnahmenuten 36 an den Rastfüßen 34 des anderen Koffers 10' in Eingriff mit den Rastnocken 30 des Koffers 10 geraten. Die Aufnahmenuten 36 an den Rastfüßen 34 des anderen Koffers 10' sowie die Rastnocken 30 des Koffers 10 sorgen dann dafür, dass der andere Koffer 10' jederzeit wieder vertikal von dem Koffer 10 abgehoben werden kann (das heißt durch eine zur Stapelbewegung inverse Bewegung), aber durch den Formschluss zwischen den Aufnahmenuten 36 an den Rastfüßen 34 des anderen Koffers 10' und den Rastnocken 30 des Koffers 10 vor einer Verschiebbarkeit in horizontaler Ebene geschützt ist.

Um den Zustand II zu aktivieren, wird der andere Koffer 10' in der Horizontalebene vor dem Koffer 10 angeordnet und vertikal leicht gegenüber dem Koffer 10 angehoben, so dass die Kopplungsnasen 38 des anderen Koffers 10' auf Höhe zwischen den Rastnocken 30 und den Führungsschienen 30, 32 des Koffers 10 angeordnet sind. Dann wird die Aktivierung des Zustands II abgeschlossen, indem der andere Koffer 10' so über den Koffer 10 aufgeschoben wird, dass die Koppelnasen 38 des anderen Koffers 10' zwischen die Rastnocken 30 und die Führungsschienen 30, 32 des Koffers 10 einfahren. In dem Zustand II ist ein Abheben des anderen Koffers 10' von dem Koffer 10 aufgrund des Formschlusses zwischen den Koppelnasen 38 einerseits und den Rastnocken 30 bzw. den Führungsschienen 30, 32 andererseits verunmöglicht. Gleichzeitig ist ein Trennen des Koffers 10 von dem anderen Koffer 10' durch ein horizontales Abschieben des anderen Koffers 10' von dem Koffer 10 möglich, nämlich mit einer inversen Verschiebebewegung im Vergleich zu jener, mit der der Zustand II abgeschlossen wurde.

Um ausgehend von dem Zustand II den Zustand III zu aktivieren, werden im aufeinander aufgeschobenen Zustand der Koffer 10, 10' durch eine vertikale Verschiebebewegung die Rastschieber 40 des anderen Koffers 10' in die Aufnahmenuten 44 des Koffers 10' eingeführt. In dem dadurch abgeschlossenen Zustand III ist nun auch eine Verschiebesicherung zwischen den Koffern 10, 10' ausgebildet, sodass nun weder ein vertikales Abheben noch ein horizontales Abschieben der Koffer 10, 10' voneinander möglich ist.

Ein Teil der Kopplungsstrukturen 30, 32, 34, 36, 38, 40, 44 (nämlich die Kopplungsstrukturen mit den Bezugszeichen 30, 34 mit 38) tragen sowohl zum vertikal abnehmbar verschiebegesicherten Stapeln als auch zum vertikal unabnehmbar miteinander Koppeln bei.

Wie bereits beschrieben, sind die Kopplungsstrukturen 30, 32, 34, 36, 38, 40, 44 ausgebildet, dass der Koffer 10 und der andere Koffer 10' mittels der Kopplungsstrukturen 30, 32, 34, 36, 38, 40, 44 in dem übereinander vertikal unabnehmbar miteinander gekoppelten Zustand selektiv gegeneinander verschiebbar (Zustand II, in dem Kopplungsstrukturen 40, 44 miteinander nicht in Eingriff sind) oder mittels Betätigens der Kopplungsstrukturen 30, 32, 34, 36, 38, 40, 44 gegeneinander verschiebesicherbar sind (Zustand II, in dem Kopplungsstrukturen 40, 44 miteinander in Eingriff sind). Ein Teil der Kopplungsstrukturen 30, 32, 34, 36, 38, 40, 44 (nämlich die Kopplungsstrukturen mit den Bezugszeichen 40 und 44), der in dem übereinander vertikal unabnehmbar miteinander verschiebegesichert gekoppelten Zustand III zum Verschiebesichern beiträgt, ist unabhängig von einem anderen Teil (nämlich den Kopplungsstrukturen mit den Bezugszeichen 30, 32, 34, 36, 38) der Kopplungsstrukturen 30, 32, 34, 36, 38, 40, 44 ausgebildet und betätigbar, der zum vertikal abnehmbar verschiebegesicherten Stapeln bzw. zum vertikal unabnehmbar miteinander Koppeln beiträgt (Zustand I bzw. Zustand II).

Der Teil der Kopplungsstrukturen 30, 32, 34, 36, 38, 40, 44, mit dem der Koffer 10 und der andere Koffer 10' übereinander vertikal abnehmbar verschiebegesichert stapelbar sind, ist in Form der Rastnocken 30 an äußeren oberseitigen Kantenbereichen des Korpus 12 sowie in Form der Rastfüße 34 mit mit den Rastnocken 30 im gestapelten Zustand zusammenwirkenden unterseitigen Aufnahmenuten 36 an äußeren unterseitigen Kantenbereichen des Korpus 12 ausgebildet.

Der Teil der Kopplungsstrukturen 30, 32, 34, 36, 38, 40, 44, mit dem der Koffer 10 und der andere Koffer 10' übereinander vertikal unabnehmbar miteinander koppelbar sind, ist in Form der Führungsschienen 30, 32 an äußeren oberseitigen Kantenbereichen des Korpus 12 sowie in Form der mit den Führungsschienen 30, 32 im gekoppelten Zustand zusammenwirkenden unterseitigen Koppelnasen 38 an äußeren unterseitigen Kantenbereichen des Korpus 12 ausgebildet. Dabei bilden die Rastnocken 30 einen Teil der Führungsschienen 30, 32 und bilden die Koppelnasen 38 Teil der Rastfüße 34. Die Rastfüße 34 erstrecken sich vertikal über eine Bodenfläche des Korpus 12 hinaus nach unten (siehe Figur 4), sodass der Koffer 10 mit den Rastfüßen 34 auf einem Untergrund abstellbar ist.

Der Teil der Kopplungsstrukturen 30, 32, 34, 36, 38, 40, 44, mit dem der Koffer 10 und der andere Koffer 10' in dem übereinander vertikal unabnehmbar miteinander gekoppelten Zustand gegeneinander verschiebesicherbar sind (Zustand III), ist in Form der Aufnahmenuten 44 und der damit zusammenwirkenden Rastschieber 40 ausgebildet. Wie mit einem Pfeil 42 in Figur 1 angedeutet, sind die Rastschieber 40 an dem Korpus 12 des anderen Koffers 10' in die Aufnahmenuten 44 an dem Korpus 12 des Koffers 10 einschiebbar (wenn der andere Koffer 10' oberhalb des Koffers 10 angeordnet wird, wie in Figur 6), oder umgekehrt (wenn der Koffer 10 oberhalb des anderen Koffers 10' angeordnet wird).

Alle Kopplungsstrukturen 30, 32, 34, 36, 38, 40, 44 sind an Seitenflächen des Korpus 12 vorgesehen (siehe zum Beispiel Figur 1). Im Gegensatz dazu ist der Deckel 14 von den Kopplungsstrukturen 30, 32, 34, 36, 38, 40, 44 frei.

Der Koffer 10 weist ferner Griffmulden 26 in Form von Vertiefungen an einander gegenüberliegenden Seitenflächen des Korpus 12 auf.

Darüber hinaus ist eine Abschließeinrichtung 46, 48, 50, 52 zum Verschließen des Deckels 14 an dem Korpus 12 in dem Schließzustand vorgesehen. In dem Schließzustand des Koffers 10 kann mittels eines Schlüssels 50 in einem Drehschloss 52 in einem Aufnahmeelement 46 des Korpus 12 eine Verriegelung mit einem Gegenstück 48 des Deckels 14 bewerkstelligt werden. Wenn der Deckel 14 (mittels eines Scharniers 16, das unten näher beschrieben wird) umgeschwenkt wird, um das Innere des Korpus 12 zu verschließen, so verrasten Verschlusselemente des Drehschlosses 52 an dem Korpus 12 mit dem Gegenstück 48 an dem Deckel 14. Das mittels des abziehbaren Schlüssels 50 betätigbare Drehschloss 52 an dem Korpus 12 enthält einen Schwenkbügel, der in dem Gegenstück 48 an dem Deckel 14 einfährt.

Ein Griff 54 ist in einer Mulde an einer im Tragezustand oberen Seitenfläche des Korpus 12 angebracht und zwischen einem an der Seitenfläche des Korpus 12 angeklappten Zustand (siehe Figur 1) und einem von der Seitenfläche abgeklappten Zustand verkippbar. Einen Übergang zwischen diesen beiden Zuständen kann der Benutzer durch Handhabung des Griffs 54 herbeiführen. Der Griff 54 ist aus einer Hartkomponente 56 zum Stabilisieren und Lagern des Griffs 54 und einer Weichkomponente 58 zum bequemen Berühren des Koffers 10 durch einen Benutzer beim Tragen des Koffers 10 ausgebildet. Der Griff 54 an dem Korpus 12 kann an Letzteren angelegt werden und verbleibt dort in kompakter Stellung durch die Wirkung einer den Griff 54 im eingezogenen Zustand verrastenden Rastnocke. Im Bereich des Griffs 54 ist ein Etikettenfeld 75 vorgesehen, in das ein zum Beispiel für den Inhalt des Koffers 10 indikativer Kennzeichnungsträger einschiebbar ist.

Der Koffer 10 weist darüber hinaus ein Scharnier 16 auf, das den Korpus 12 und den Deckel 14 klappbar miteinander verbindet und ausgebildet ist, den Koffer 10 zwischen dem Schließzustand und dem Öffnungszustand umklappen zu können. Die Rastfüße 34 und das Scharnier 16 sind strukturell derart aufeinander angepasst und positioniert, dass das Scharnier 16 berührungsfrei gegenüber dem Untergrund beabstandet verbleibt, wenn der Koffer 10 mittels der Rastfüße 34 auf dem Untergrund aufliegt.

Wie in Figur 1 erkennbar ist, ist an einer Innenseite des Deckels 14 ein Dokumentenhalter 68 angebracht, mit dem in Figur 1 nicht gezeigte Dokumente vorübergehend angeklemmt und somit während des Transports befestigt werden können.

Sowohl der Korpus 12 als auch der Deckel 14 sind jeweils herstellungstechnisch einfach als Spritzgussteil ausgebildet. An das jeweilige Spritzgussteil sind nachfolgend weitere Komponenten angebracht (zum Beispiel der Rastschieber 40 an dem Korpus 12 oder der Dokumentenhalter 68 an den Deckel 14).

Die Koffer 10, 10' sind auch zum Aufnehmen von Sortimentboxen 80 (siehe Figur 9) ausgebildet, in denen zum Beispiel Werkzeugmaterialien wie Schrauben, Dübel oder anderes aufgenommen werden können. Dies wird bezugnehmend auf das Ausführungsbeispiel gemäß Figur 9 und Figur 10 unten näher beschrieben. Im Schließzustand des jeweiligen Koffers 10, 10' sind die Sortimentboxen 80 für einen Benutzer unzugänglich im Inneren des jeweiligen Koffers 10, 10' gesichert, wohingegen ein Benutzer im Öffnungszustand des jeweiligen Koffers 10, 10 auf die Sortimentboxen 80 zugreifen kann.

Wie in Figur 1 und Figur 2 gezeigt, stehen an einer Innenseite des Korpus 12 sich kreuzförmig schneidende Längsstreben 18 und Querstreben 20 erhaben über einer ebenen Unterlage hervor. In Schnittbereichen der Längsstreben 18 und der Querstreben 20 sind erhaben überstehende nichtquadratisch rechteckige Rahmen 22 angebracht, die in jedem Schnittbereich gemeinsam mit Längsstreben 18 und Querstreben 20 vier nichtquadratisch rechteckige Aufnahmevertiefungen 24 zum Aufnehmen von im Wesentlichen invers zu den Aufnahmevertiefungen 24 geformten Füßen 86 von Sortimentboxen 80 bzw. 80' bilden (vergleiche Figur 9). Benachbarte Aufnahmevertiefungen 24 haben eine unterschiedliche Beabstandung in Längs- und Querrichtung. Auf der Innenfläche des schalenförmigen Korpus 12, der den wesentlichen Bereich des Aufnahmevolumens definiert, sind zeilenweise und spaltenweise Aufnahmestrukturen (siehe Bezugszeichen 18, 20) als erhabene Rippen gegenüber der ebenen Grundfläche angeformt. Dies kann zum Beispiel im Rahmen eines Spritzgussprozesses erfolgen, bei dem der Korpus 12 hergestellt wird. Zusätzliche Aufnahmestrukturen (siehe Bezugszeichen 22) sorgen zum Definieren von rechteckförmigen nicht-quadratischen Aufnahmebereichen 24 zum Aufnehmen von in Figur 1 nicht gezeigten Aufnahmebehältern an unterschiedlichen Positionen, jeweils aber nur in einer gewünschten Orientierung.

Die Anordnung der Aufnahmevertiefungen 24 ist weitgehend äquidistant und in Zeilen- wie Spaltenrichtung symmetrisch. In einem zentralen Bereich ist diese Äquidistanz bzw. Symmetrie allerdings gebrochen, da aus fertigungstechnischen Gründen dort ein Bereich von Aufnahmevertiefungen 24 eine von den anderen Aufnahmevertiefungen 24 abweichende Geometrie aufweist (siehe Figur 1 und Figur 2).

Figur 1 bis Figur 8 zeigen ein Ausführungsbeispiel des Koffers 10, bei dem zum Beispiel auch ein großes Werkzeug im Aufnahmeraum des Korpus 12 aufgenommen werden kann und der Koffer 10 dann verschlossen werden kann.

Eine Außenseite des Deckels 14 ist mit einer zentralen Vertiefung 60 ausgebildet, die umfänglich von einem ringförmigen Überstand 62 begrenzt wird. Um an der Innenseite des Deckels 14 eine ebene Oberfläche zu erhalten, wird eine zu dem ringförmigen Überstand 62 korrespondierende ringförmige Vertiefung an einer Innenseite des Deckels 14 mit einem ringförmigen Passepartout 64 bedeckt, das umfänglich an dem Deckel 14 ultraschallverschweißt ist. An dem Passepartout 64 ist mittels Kunststoffclips 66 der aus Kunststoff gebildete Dokumentenhalter 68 zum Klemmbefestigen von nicht gezeigten Dokumenten angebracht.

Figur 2 zeigt eine Draufsicht des Koffers 10 gemäß Figur 1 und lässt erkennen, dass die Kopplungsstrukturen sich zum Teil seitlich gegenüber der jeweiligen Seitenwand des Korpus 12 aus erstrecken.

Figur 3 zeigt den Koffer 10 gemäß Figur 1 und Figur 2 in einem Öffnungszustand, aber von einer äußeren Seite. Auch in Figur 3 ist zu erkennen, wie die diversen Kopplungsstrukturen an Seitenflächen des Korpus 12 angebracht sind.

Figur 4 zeigt eine Frontseite des Koffers 10 im Schließzustand, in dem der Griff 54 an eine vorderseitige Seitenwand angeklappt ist. Gut zu erkennen sind auch die Koppelnasen 38, die sich ausgehend von einer Unterseite der Rastfüße 34 nach innen hin erstrecken, um zwischen Rastnocken 30 und Führungsschienen eines in Figur 4 nicht gezeigten, unteren Koffers eingreifen zu können.

Figur 5 zeigt eine räumliche Ansicht des Koffers 10 im Schließzustand. Besonders gut zu erkennen sind die Aufnahmemulden 36 an der Unterseite der Rastfüße 34, die seitlich von einem Überstand begrenzt werden, der eine Verschiebesicherung in der horizontalen Ebene gewährleistet. Die Kopplungsstrukturen 38 sind als Hohlprofile und somit leichtgewichtig und spritzgusskompatibel ausbildbar. Die Rastnocken 30 sind geformt und dimensioniert, um in die Aufnahmenuten 36 der Rastfüße 34 eingreifen zu können.

Figur 7 zeigt den Korpus 12 ohne Deckel 14 und lässt erkennen, dass alle Kopplungsstrukturen an dem Korpus 12 vorgesehen sind.

In Figur 8 ist der Koffer 10 im geschlossenen Zustand gezeigt und erlaubt eine besonders gute Erkennbarkeit der Rastnocken 30 und einer korrespondierenden Formgebung der Seitenwand, um die Führungsschienen 30, 32 zu definieren.

**Figur 9** zeigt eine Ausgestaltung der innenseitigen Bodenfläche des Korpus 12 eines Koffers 10 gemäß einem anderen exemplarischen Ausführungsbeispiel der Erfindung mit darin aufgenommenen Aufnahmebehältern 80. Die Aufnahmebehälter 80 haben jeweils vier Füße 86, die in rechteckförmige Aufnahmevertiefungen 24, die zwischen den Aufnahmestrukturen 18, 20, 22 gebildet sind, eingeführt sind. Zusätzliche Störstrukturen 84 in Form von erhabenen Rippen an der innenseitigen Bodenfläche des Korpus 12 verhindern eine Fehlanordnung der Aufnahmebehälter 80 am Korpus 12, da die Störstrukturen 84 bei fehlerhafter Orientierung von einem der Aufnahmebehälter 80 ein kippfreies Aufnehmen der Aufnahmebehälter 80 in die Aufnahmestrukturen (siehe Bezugszeichen 18, 20, 22) ausschließen. Die Aufnahmestrukturen mit den Bezugszeichen 18, 20, 22, 84 wirken mit korrespondierenden bodenseitigen Aufnahmestrukturen 82 der in dem Koffer 10 untergebrachten Sortimentboxen 80 zusammen. Die Aufnahmebehälter 80 sind an der Innenseite des Koffers 10 reversibel aufnehmbar, d.h. können in benutzerdefinierter Weise auf- und/oder umgesetzt werden. Die Aufnahmestrukturen mit den Bezugszeichen 18, 20, 22 und korrespondierende außenseitige Aufnahmestrukturen 82 des zum Beispiel oben offenen Aufnahmebehälters 80 sind derart aufeinander angepasst, dass ein Aufnehmen des mindestens einen Aufnahmebehälters 80 an der Innenfläche nur in einer vorgegebenen Orientierung ermöglicht und in anderen Orientierungen verunmöglicht ist. Dies bewerkstelligen die Störstrukturen 84 an dem Korpus 12 in Kombination mit den Aufnahmestrukturen 82 der Sortimentboxen 80. Die Aufnahmestrukturen mit den Bezugszeichen 18, 20, 22 und korrespondierende Aufnahmestrukturen 82 des Aufnahmebehälters 80 sind aber derart aufeinander angepasst, dass ein Aufnehmen des mindestens einen Aufnahmebehälters 80 an der Innenfläche an unterschiedlichen benutzerseitig auswählbaren Positionen ermöglicht ist.

Gemäß Figur 9 sind somit erhaben über der ebenen Unterlage hervorstehende Störrippen als Störstrukturen 84 an der Innenseite des Korpus 12 gebildet. Am Boden der oben offenen Sortimentsboxen 80 bzw. 80' sind zudem Störkonturen als Aufnahmestrukturen 82 gebildet. Drei gemäß Figur 9 in der oberen Reihe sowie in der linken Spalte der unteren Reihe dargestellte Sortimentboxen 80 stehen mit jeweils vier Füßen 86 in vier Aufnahmevertiefungen 24, wobei die Störstrukturen 84 und die Aufnahmestrukturen 82 einander nicht störend im Wege stehen, so dass die drei beschriebenen Sortimentboxen 80 korrekt an dem Korpus 12 aufgenommen sind. Im Gegensatz zu den drei korrekt am Korpus 12 aufgenommenen Sortimentboxen 80 ist die Sortimentbox 80' in der unteren Reihe und der rechten Spalte gemäß Figur 9 um 180° gedreht, wodurch sich deren Aufnahmestruktur 82 und die Störstrukturen 84 des Korpus 12 störend im Wege stehen, so dass die Sortimentbox 80 nicht stabil am Korpus 12 aufgenommen ist. Die beschriebenen Strukturmerkmale sorgen also dafür, dass die Sortimentboxen 80, 80' an den Aufnahmevertiefungen 24 in genau nur einer Orientierung stabil aufsetzbar sind. Ein um 180° oder 90° gedrehtes Positionieren der Sortimentboxen 80, 80' ist mechanisch verunmöglicht.

Die Aufnahmestrukturen mit den Bezugszeichen 18, 20, 22 an dem Korpus 12 sowie in Figur 9 nicht gezeigte Aufnahmestrukturen (in Figur 10 als Positionierstreben 88 realisiert) an dem Deckel 14 einerseits und der Aufnahmebehälter 80 andererseits sind ferner derart aufeinander angepasst, dass der Deckel 14 im Schließzustand des Koffers 10 ein Herausfallen von Füllgut aus dem Aufnahmebehälter 80 verunmöglicht. Zum Beispiel kann der Aufnahmebehälter 80 bodenseitig durch die Aufnahmestrukturen mit den Bezugszeichen 18, 20, 22 vor einer unerwünschten Verschiebebewegung geschützt werden und an einem oben offenen Umfangsrand (an dem Transportgut in den oben offenen Aufnahmebehälter 80 eingeführt oder daraus entnommen werden kann) durch Aufnahmestrukturen des Deckels 14 vor einer unerwünschten Verschiebebewegung geschützt werden. Dadurch kann selbst kleinvolumiges Transportgut vor einem Herausfallen aus dem Aufnahmebehälters 80 geschützt werden, wenn der Koffer 10 im Schließzustand gehandhabt wird.

**Figur 10** zeigt einen Koffer 10 gemäß einem anderen exemplarischen Ausführungsbeispiel der Erfindung mit transparentem Deckel 14. In Figur 10 ist ein Koffer 10 mit einem durchsichtigen Deckel 14 gezeigt, der einen Einblick in das Innere des Koffers 10 gestattet, selbst wenn sich Deckel 14 und Korpus 12 in einem Schließzustand miteinander befinden.

Figur 10 zeigt ein Ausführungsbeispiel eines Koffers 10 mit transparentem Deckel 14, an dessen innerer Oberfläche Positionierstreben 88 erhaben vorstehen, die von einem oben offenen umlaufenden Rand der jeweiligen Sortimentbox 80 umgeben werden können. Auf diese Weise kann eine Sortimentbox 80 unterseitig in den Aufnahmevertiefungen 24 aufgenommen sein und oberseitig von den Positionierstreben 88 begrenzt werden, um dadurch oberseitig wie unterseitig mit Spiel festgelegt zu werden. Durch die Positionierstreben 88 kann vermieden werden, dass kleinvolumiges Füllgut (zum Beispiel Beilagscheiben) aus den oben offenen Sortimentboxen 80 herausfallen. Im gezeigten Beispiel hat die Sortimentbox 80 eine etwas mehr als doppelt so große Fläche wie jede der beiden von ihr umgebenen Positionierstreben 88. Allerdings kann eine Sortimentbox 80 einer anderen Größe auch nur eine Positionierstrebe 88 oder mehr als zwei Positionierstreben 88 umgeben.

Ergänzend ist darauf hinzuweisen, dass "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Koffer (10) zum Transportieren von Transportgut, aufweisend:
einen Korpus (12);
einen mit dem Korpus (12) verbundenen oder verbindbaren Deckel (14);
Kopplungsstrukturen (30, 32, 34, 36, 38, 40, 44) an dem Korpus (12) und/oder an dem Deckel (14);
wobei in einem Schließzustand zwischen dem Korpus (12) und dem Deckel (14) ein Aufnahmeraum zum Aufnehmen von Transportgut von außen unzugänglich gebildet ist;
wobei in einem Öffnungszustand der Aufnahmeraum von außen zugänglich ist;
wobei die Kopplungsstrukturen (30, 32, 34, 36, 38, 40, 44) ausgebildet sind, dass der Koffer (10) und ein anderer gleichartige Kopplungsstrukturen (30, 32, 34, 36, 38, 40, 44) aufweisender Koffer (10') mittels der Kopplungsstrukturen (30, 32, 34, 36, 38, 40, 44) beider Koffer übereinander selektiv:
vertikal abnehmbar verschiebegesichert stapelbar sind; oder
vertikal unabnehmbar miteinander koppelbar sind;
wobei die Kopplungsstrukturen (30, 32, 34, 36, 38, 40, 44) ausgebildet sind, dass der Koffer (10) und der andere Koffer (10') mittels der Kopplungsstrukturen (30, 32, 34, 36, 38, 40, 44) in dem übereinander vertikal unabnehmbar miteinander gekoppelten Zustand selektiv
gegeneinander verschiebbar sind; oder
mittels Betätigens der Kopplungsstrukturen (30, 32, 34, 36, 38, 40, 44) gegeneinander verschiebesicherbar sind.

2. Koffer (10) gemäß Anspruch 1, aufweisend zumindest eines der folgenden Merkmale:
wobei ein Teil der Kopplungsstrukturen (30, 32, 34, 36, 38, 40, 44) sowohl zum vertikal abnehmbar verschiebegesicherten Stapeln als auch zum vertikal unabnehmbar miteinander Koppeln beitragen;
wobei eine Kopplungsrichtung, entlang welcher der Koffer (10) und der andere Koffer (10') zum Koppeln übereinander anzuordnen sind, und eine Stapelrichtung, entlang welcher der Koffer (10) und der andere Koffer (10') zum Stapeln übereinander anzuordnen sind, identisch sind;
wobei ein Teil der Kopplungsstrukturen (30, 32, 34, 36, 38, 40, 44), die in dem übereinander vertikal unabnehmbar miteinander gekoppelten Zustand zum Verschiebesichern beitragen, unabhängig von einem anderen Teil der Kopplungsstrukturen (30, 32, 34, 36, 38, 40, 44) ausgebildet und betätigbar sind, die zum vertikal abnehmbar verschiebegesicherten Stapeln als auch zum vertikal unabnehmbar miteinander Koppeln beitragen;
wobei ein Teil der Kopplungsstrukturen (30, 32, 34, 36, 38, 40, 44), mit dem der Koffer (10) und der andere Koffer (10') in dem übereinander vertikal unabnehmbar miteinander gekoppelten Zustand gegeneinander verschiebesicherbar sind, in Form von Aufnahmenuten (44) und damit zusammenwirkenden Rastschiebern (40) ausgebildet sind, wobei die Rastschieber (40) insbesondere an dem Korpus (12) des einen Koffers (10) in die Aufnahmenuten (44) insbesondere an dem Korpus (12) des anderen Koffers (10') einschiebbar sind;
wobei zumindest ein Teil der Kopplungsstrukturen (30, 32, 34, 36, 38, 40, 44) an Seitenflächen des Korpus (12) vorgesehen ist;
wobei die Kopplungsstrukturen (30, 32, 34, 36, 38, 40, 44) ausschließlich an dem Korpus (12) vorgesehen sind;
wobei der Koffer (10) ausgebildet ist, selektiv mit einem gleichartigen Koffer (10') gleicher oder unterschiedlicher Tiefe selektiv stapelbar oder koppelbar zu sein;
wobei der Korpus (12) von dem Deckel (14) abnehmbar ausgebildet ist, um im abgenommenen Zustand als Schublade einsetzbar zu sein;
wobei zumindest ein Teil des Deckels (14) transparent ist;
wobei an einer Innenseite des Deckels (14) ein Dokumentenhalter (68) angebracht ist.

3. Koffer (10) gemäß Anspruch 1 oder 2, wobei ein Teil der Kopplungsstrukturen (30, 32, 34, 36, 38, 40, 44), mit denen der Koffer (10) und der andere Koffer (10') übereinander vertikal abnehmbar verschiebegesichert stapelbar sind, in Form von Rastnocken (30) an äußeren oberseitigen Kantenbereichen des Korpus (12) sowie in Form von Rastfüßen (34) mit mit den Rastnocken (30) im gestapelten Zustand zusammenwirkenden unterseitigen Aufnahmenuten (36) an äußeren unterseitigen Kantenbereichen des Korpus (12) ausgebildet sind.

4. Koffer (10) gemäß einem der Ansprüche 1 bis 3, wobei ein Teil der Kopplungsstrukturen (30, 32, 34, 36, 38, 40, 44), mit denen der Koffer (10) und der andere Koffer (10') übereinander vertikal unabnehmbar miteinander koppelbar sind, in Form von Führungsschienen (30, 32) an äußeren oberseitigen Kantenbereichen des Korpus (12) sowie in Form von mit den Führungsschienen (30, 32) im gekoppelten Zustand zusammenwirkenden unterseitigen Koppelnasen (38) an äußeren unterseitigen Kantenbereichen des Korpus (12) ausgebildet sind.

5. Koffer (10) gemäß Ansprüchen 3 und 4, aufweisend zumindest eines der folgenden Merkmale:
wobei die Rastnocken (30) einen Teil der Führungsschienen (30, 32) bilden;
wobei die Koppelnasen (38) einen Teil der Rastfüße (34) bilden.

6. Koffer (10) gemäß einem der Ansprüche 3 bis 5, wobei sich die Rastfüße (34) vertikal über eine Bodenfläche des Korpus (12) hinaus nach unten erstrecken, sodass der Koffer (10) an den Rastfüßen (34) auf einem Untergrund abstellbar ist.

7. Koffer (10) gemäß einem der Ansprüche 1 bis 6, ferner aufweisend einen Griff (54) an einer Seitenfläche des Korpus (12), welcher Griff (54) zwischen einem an der Seitenfläche des Korpus (12) angeklappten Zustand und einem von der Seitenfläche abgeklappten Zustand verkippbar ist.

8. Koffer (10) gemäß Anspruch 7, wobei der Griff (54) eine Hartkomponente (56) zum Stabilisieren und eine Weichkomponente (58) zum Berühren des Koffers (10) durch einen Benutzer beim Tragen des Koffers (10) aufweist.

9. Koffer (10) gemäß einem der Ansprüche 1 bis 8, aufweisend ein Scharnier (16), das den Korpus (12) und den Deckel (14) klappbar miteinander verbindet und ausgebildet ist, den Koffer (10) zwischen dem Schließzustand und dem Öffnungszustand umklappen zu können.

10. Koffer (10) gemäß Ansprüchen 6 und 9, wobei die Rastfüße (34) und das Scharnier (16) so ausgebildet sind, dass das Scharnier (16) berührungsfrei gegenüber dem Untergrund beabstandet ist, wenn der Koffer (10) mittels der Rastfüße (34) auf dem Untergrund aufliegt.

11. Koffer (10) gemäß einem der Ansprüche 1 bis 10, wobei an einer Innenseite des Korpus (12) und/oder des Deckels (14) Aufnahmestrukturen (18, 20, 22) zum Aufnehmen von mindestens einem Aufnahmebehälter (80) gebildet sind.

12. Koffer (10) gemäß Anspruch 11, aufweisend den mindestens einen Aufnahmebehälter (80), der an der Innenseite aufgenommen oder aufnehmbar ist.

13. Koffer (10) gemäß Anspruch 12, aufweisend zumindest eines der folgenden Merkmale:
wobei die Aufnahmestrukturen (18, 20, 22) und korrespondierende Außenstrukturen (82) des Aufnahmebehälters (80) derart aufeinander angepasst sind, dass ein Aufnehmen des mindestens einen Aufnahmebehälters (80) an der Innenfläche nur in einer vorgegebenen Orientierung ermöglicht und in anderen Orientierungen verunmöglicht ist;
wobei die Aufnahmestrukturen (18, 20, 22) und korrespondierende Außenstrukturen (82) des Aufnahmebehälters (80) derart aufeinander angepasst sind, dass ein Aufnehmen des mindestens einen Aufnahmebehälters (80) an der Innenfläche an unterschiedlichen benutzerseitig auswählbaren Positionen ermöglicht ist;
wobei die Aufnahmestrukturen (18, 20, 22) und der Aufnahmebehälter (80) derart aufeinander angepasst sind, dass der Deckel (14) im Schließzustand ein Herausfallen von Transportgut aus dem Aufnahmebehälter (80) verunmöglicht.

14. Anordnung (99), aufweisend
einen Koffer (10) gemäß einem der Ansprüche 1 bis 13;
einen zusätzlichen Körper (10'), der Kopplungsstrukturen (30, 32, 34, 36, 38, 40, 44) aufweist;
wobei der Koffer (10) und der zusätzliche Körper (10') derart ausgebildet sind, dass die Kopplungsstrukturen (30, 32, 34, 36, 38, 40, 44) des Koffers (10) und die Kopplungsstrukturen (30, 32, 34, 36, 38, 40, 44) des zusätzlichen Körpers (10') miteinander derart in Wirkverbindung bringbar sind, dass der Koffer (10) und der zusätzliche Körper (10') selektiv:
vertikal abnehmbar verschiebegesichert stapelbar sind; oder
vertikal unabnehmbar miteinander koppelbar sind;
wobei die Anordnung (99) insbesondere zumindest eines der folgenden Merkmale aufweist:
wobei der zusätzliche Körper (10') ein zusätzlicher Koffer gemäß
einem der Ansprüche 1 bis 13 oder eine Lagerbox ist;
wobei der zusätzliche Körper (10') eine andere Tiefe als der Koffer (10) aufweist.

15. Verfahren zum Handhaben eines Koffers (10) zum Transportieren von Transportgut, wobei das Verfahren aufweist:
Handhaben eines Korpus (12) und eines mit dem Korpus (12) verbundenen oder verbindbaren Deckels (14), um den Koffer (10) zwischen einem Schließzustand, in dem zwischen dem Korpus (12) und dem Deckel (14) ein Aufnahmeraum zum Aufnehmen von Transportgut von außen unzugänglich gebildet ist, und einem Öffnungszustand, in dem der Aufnahmeraum von außen zugänglich ist, zu überführen;
Handhaben von Kopplungsstrukturen (30, 32, 34, 36, 38, 40, 44) an dem Korpus (12) und/oder an dem Deckel (14), um den Koffer (10) und einen anderen gleichartige Kopplungsstrukturen (30, 32, 34, 36, 38, 40, 44) aufweisenden Koffer (10') mittels der Kopplungsstrukturen (30, 32, 34, 36, 38, 40, 44) beider Koffer übereinander selektiv vertikal abnehmbar verschiebegesichert zu stapeln, oder vertikal unabnehmbar miteinander zu koppeln;
wobei die Kopplungsstrukturen (30, 32, 34, 36, 38, 40, 44) ausgebildet sind, dass der Koffer (10) und der andere Koffer (10') mittels der Kopplungsstrukturen (30, 32, 34, 36, 38, 40, 44) in dem übereinander vertikal unabnehmbar miteinander gekoppelten Zustand selektiv
gegeneinander verschiebbar sind; oder
mittels Betätigens der Kopplungsstrukturen (30, 32, 34, 36, 38, 40, 44) gegeneinander verschiebesicherbar sind.

## Claims

1. Case (10) for transporting transport goods, comprising:
a body (12);
a lid (14) which is connected or connectable to the body (12);
coupling structures (30, 32, 34, 36, 38, 40, 44) at the body (12) and/or at the lid (14);
wherein in a closed state a receiving space for receiving transport goods is formed between the body (12) and the lid (14) inaccessibly from the outside;
wherein in an opened state the receiving space is accessible from the outside;
wherein the coupling structures (30, 32, 34, 36, 38, 40, 44) are configured such that the case (10) and another case (10') which is comprising similar coupling structures (30, 32, 34, 36, 38, 40, 44) by the coupling structures (30, 32, 34, 36, 38, 40, 44) of both cases are selectively:
vertically detachably stackable in a manner secured against displacing; or
vertically undetachably coupleable with each other; on top of each other,
wherein the coupling structures (30, 32, 34, 36, 38, 40, 44) are configured such that the case (10) and the other case (10') by the coupling structures (30, 32, 34, 36, 38, 40, 44) in the state vertically undetachably coupled on top of each other are selectively
displaceable with respect to each other; or
by actuating the coupling structures (30, 32, 34, 36, 38, 40, 44) are securable against displacing with respect to each other.

2. Case (10) according to claim 1, comprising at least one of the following features:
wherein a part of the coupling structures (30, 32, 34, 36, 38, 40, 44) contributes both to vertically detachably stacking in a manner secured against displacing and to vertically undetachably coupling with each other;
wherein a coupling direction along which the case (10) and the other case (10') are to be arranged on top of each other for coupling, and a stacking direction along which the case (10) and the other case (10') are to be arranged on top of each other for stacking, are identical;
wherein a part of the coupling structures (30, 32, 34, 36, 38, 40, 44) which, in the state vertically undetachably coupled on top of each other, contributes to securing against displacing, is formed and actuatable independently from another part of the coupling structures (30, 32, 34, 36, 38, 40, 44), which contributes to vertically detachably stacking in a manner secured against displacing and also to vertically undetachably coupling with each other;
wherein a part of the coupling structures (30, 32, 34, 36, 38, 40, 44) by which the case (10) and the other case (10'), in the state vertically undetachably coupled on top of each other, are secured against displacing with respect to each other, are formed in form of receiving grooves (44) and locking slides (40) which are cooperating with it, wherein the locking slides (40) in particular at the body (12) of the one case (10) are insertable in the receiving grooves (44) in particular at the body (12) of the other case (10');
wherein at least a part of the coupling structures (30, 32, 34, 36, 38, 40, 44) is provided at side surfaces of the body (12);
wherein the coupling structures (30, 32, 34, 36, 38, 40, 44) are provided exclusively at the body (12);
wherein the case (10) is configured to be selectively stackable or coupleable selectively with a similar case (10') of the same or different depth;
wherein the body (12) is configured detachably from the lid (14) to be utilizable as a drawer in the detached state;
wherein at least a part of the lid (14) is transparent;
wherein at an inner side of the lid (14) a document holder (68) is attached.

3. Case (10) according to claim 1 or 2, wherein a part of the coupling structures (30, 32, 34, 36, 38, 40, 44) by which the case (10) and the other case (10') are stackable vertically detachably on top of each other in a manner secured against displacing, are formed in form of locking cams (30) at outer edge regions of the body (12) at a top side and in form of locking feet (34) with receiving grooves (36) at outer edge regions of the body (12) at a bottom side which are cooperating with the locking cams (30) in the stacked state.

4. Case (10) according to one of the claims 1 to 3, wherein a part of the coupling structures (30, 32, 34, 36, 38, 40, 44) by which the case (10) and the other case (10') are coupleable with each other vertically undetachably on top of each other, are formed in form of guiding rails (30, 32) at outer edge regions of the body (12) at the top side and in form of coupling noses (38) at the bottom side at outer at regions of the body (12) at the bottom side, which are cooperating with the guiding rails (30, 32) in the coupled state.

5. Case (10) according to claims 3 and 4, comprising at least one of the following features:
wherein the locking cams (30) form a part of the guiding rails (30, 32);
wherein the coupling noses (38) form a part of the locking feet (34).

6. Case (10) according to one of the claims 3 to 5, wherein the locking feet (34) are extending vertically downwardly beyond a bottom surface of the body (12), such that the case (10) is placeable at the locking feet (34) on an underground.

7. Case (10) according to one of the claims 1 to 6, further comprising a handle (54) at a side surface of the body (12), which handle (54) is tiltable between a state tilted to the side surface of the body (12) and a state tilted away from the side surface.

8. Case (10) according to claim 7, wherein the handle (54) comprises a hard component (56) for stabilizing and a soft component (58) for contacting the case (10) by a user when carrying the case (10).

9. Case (10) according to one of the claims 1 to 8, comprising a hinge (16) which is tiltably connecting the body (12) and the lid (14) with each other and which is configured to be able to tilt the case (10) between the closed state and the opened state.

10. Case (10) according to claims 6 and 9, wherein the locking feet (34) and the hinge (16) are configured such that the hinge (16) is spaced with respect to the underground in a contact-free manner when the case (10) is lying on the underground by the locking feet (34).

11. Case (10) according to one of the claims 1 to 10, wherein at an inner side of the body (12) and/or of the lid (14), receiving structures (18, 20, 22) for receiving at least one receiving container (80) are formed.

12. Case (10) according to claim 11, comprising the at least one receiving container (80) which is received or receivable at the inner side.

13. Case (10) according to claim 12, comprising at least one of the following features:
wherein the receiving structures (18, 20, 22) and corresponding outer structures (82) of the receiving container (80) are adapted to each other, such that receiving the at least one receiving container (80) at the inner surface is enabled only in one pregiven orientation and is made impossible in other orientations;
wherein the receiving structures (18, 20, 22) and the corresponding outer structures (82) of the receiving container (80) are adapted to each other, such that receiving the at least one receiving container (80) at the inner surface is enabled at different positions which are selectable by a user;
wherein the receiving structures (18, 20, 22) and the receiving container (18) are adapted to each other, such that the lid (14) in the closed state makes a falling out of transport goods from the receiving container (80) impossible.

14. Arrangement (99) comprising
a case (10) according to one of the claims 1 to 13;
an additional body (10') which comprises coupling structures (30, 32, 34, 36, 38, 40, 44);
wherein the case (10) and the additional body (10') are configured such that the coupling structures (30, 32, 34, 36, 38, 40, 44) of the case (10) and the coupling structures (30, 32, 34, 36, 38, 40, 44) of the additional body (10') may be brought in an operational connection, such that the case (10) and the additional body (10') are selectively:
vertically detachably stackable in a manner secured against displacing; or
vertically undetachably coupleable with each other;
wherein the arrangement (99) in particular comprises at least one of the following features:
wherein the additional body (10') is an additional case according to one of the claims 1 to 13 or a storage box;
wherein the additional body (10') comprises a different depth than the case (10).

15. Method of handling a case (10) for transporting transport goods, wherein the method comprises:
handling a body (12) and a lid (14) which is connected or connectable with the body (12), to transfer the case (10) between a closed state in which a receiving space for receiving transport goods is formed between the body (12) and the lid (14) inaccessibly from the outside, and an opened state in which the receiving space is accessible from the outside;
handling coupling structures (30, 32, 34, 36, 38, 40, 44) at the body (12) and/or at the lid (14), to selectively vertically detachably stack in a manner secured against displacing or to vertically undetachably couple the case (10) and another case (10') which is comprising similar coupling structures (30, 32, 34, 36, 38, 40, 44) by the coupling structures (30, 32, 34, 36, 38, 40, 44) of both cases on top of each other;
wherein the coupling structures (30, 32, 34, 36, 38, 40, 44) are configured such that the case (10) and the other case (10'), by the coupling structures (30, 32, 34, 36, 38, 40, 44) in the state vertically undetachably coupled with each other on top of each other are selectively
displaceable with respect to each other; or
by actuating the coupling structures (30, 32, 34, 36, 38, 40, 44) are secured against displacing with respect to each other.

## Revendications

1. Valise (10) pour transporter des marchandises de transport, présentant :
un corps (12) ;
un couvercle (14) relié ou pouvant être relié au corps (12) ;
des structures de couplage (30, 32, 34, 36, 38, 40, 44) sur le corps (12) et/ou sur le couvercle (14) ;
dans laquelle un espace de logement pour loger des marchandises de transport est formé de manière inaccessible depuis l'extérieur dans un état de fermeture entre le corps (12) et le couvercle (14) ;
dans laquelle l'espace de logement est accessible depuis l'extérieur dans un état d'ouverture ;
dans laquelle les structures de couplage (30, 32, 34, 36, 38, 40, 44) sont réalisées de sorte que la valise (10) et une autre valise (10') présentant des structures de couplage (30, 32, 34, 36, 38, 40, 44) similaires peuvent au choix :
être empilées de manière bloquée en coulissement, de manière à pouvoir être retirées verticalement ; ou
être couplées l'une à l'autre sans pouvoir être retirées verticalement ;
l'une au-dessus de l'autre au moyen des structures de couplage (30, 32, 34, 36, 38, 40, 44) des deux valises ;
dans laquelle les structures de couplage (30, 32, 34, 36, 38, 40, 44) sont réalisées de telle sorte que la valise (10) et l'autre valise (10') peuvent au choix :
être coulissées l'une à l'encontre de l'autre ; ou
être bloquées en coulissement l'une à l'encontre de l'autre au moyen de l'actionnement des structures de couplage (30, 32, 34, 36, 38, 40, 44)
dans l'état couplé entre elles l'une au-dessus de l'autre sans pouvoir être retirées verticalement au moyen des structures de couplage (30, 32, 34, 36, 38, 40, 44).

2. Valise (10) selon la revendication 1, présentant au moins une des caractéristiques suivantes :
dans laquelle une partie des structures de couplage (30, 32, 34, 36, 38, 40, 44) contribuent à la fois à l'empilement bloqué en coulissement de manière à pouvoir être retirées verticalement et au couplage entre elles sans pouvoir être retirées de manière verticale ;
dans laquelle une direction de couplage, le long de laquelle la valise (10) et l'autre valise (10') sont à disposer l'une au-dessus de l'autre pour le couplage, et une direction d'empilement, le long de laquelle la valise (10) et l'autre valise (10') sont à disposer l'une au-dessus de l'autre pour l'empilement, sont identiques ;
dans laquelle une partie des structures de couplage (30, 32, 34, 36, 38, 40, 44), qui contribuent dans l'état couplé entre elles sans pouvoir être retirées verticalement les unes au-dessus des autres, au blocage en coulissement, sont réalisées et peuvent être actionnées indépendamment d'une autre partie des structures de couplage (30, 32, 34, 36, 38, 40, 44), lesquelles contribuent à l'empilement à coulissement bloqué de manière à pouvoir être retirées verticalement et au couplage entre elles de manière à ne pas pouvoir être retirées verticalement ;
dans laquelle une partie des structures de couplage (30, 32, 34, 36, 38, 40, 44), par laquelle la valise (10) et l'autre valise (10') sont bloquées en coulissement l'une à l'encontre de l'autre dans l'état couplé entre elles de manière à ne pas pouvoir être retirées verticalement les unes au-dessus des autres, sont réalisées sous la forme de rainures de logement (44) et de coulisseaux d'enclenchement (40) coopérant avec celles-ci, dans laquelle les coulisseaux d'enclenchement (40) peuvent être enfilés en particulier sur le corps (12) de l'une valise (10) dans les rainures de logement (44) en particulier sur le corps (12) de l'autre valise (10') ;
dans laquelle au moins une partie des structures de couplage (30, 32, 34, 36, 38, 40, 44) est prévue sur des surfaces latérales du corps (12) ;
dans laquelle les structures de couplage (30, 32, 34, 36, 38, 40, 44) sont prévues exclusivement sur le corps (12) ;
dans laquelle la valise (10) est réalisée au choix pour pouvoir être empilée ou couplée au choix à une valise (10') similaire présentant une profondeur égale ou différente ;
dans laquelle le corps (12) est réalisé de manière à pouvoir être retiré du couvercle (14) pour pouvoir être employé en tant que tiroir dans l'état retiré ;
dans laquelle au moins une partie du couvercle (14) est transparente ;
dans laquelle un porte-documents (68) est installé sur un côté intérieur du couvercle (14).

3. Valise (10) selon la revendication 1 ou 2, dans laquelle une partie de structures de couplage (30, 32, 34, 36, 38, 40, 44), avec lesquelles la valise (10) et l'autre valise (10') peuvent être empilées l'une au-dessus de l'autre de manière bloquée en coulissement de manière à pouvoir être retirées verticalement, sont réalisées sous la forme de cames d'enclenchement (30) sur des zones d'arête extérieures côté supérieur du corps (12) ainsi que sous la forme de patins d'enclenchement (34) avec des rainures de logement (36) côté inférieur coopérant dans l'état empilé avec les cames d'enclenchement (30) sur des zones d'arête côté inférieur extérieures du corps (12).

4. Valise (10) selon l'une quelconque des revendications 1 à 3, dans laquelle une partie des structures de couplage (30, 32, 34, 36, 38, 40, 44), avec lesquelles la valise (10) et l'autre valise (10') peuvent être couplées l'une à l'autre l'une au-dessus de l'autre de manière à ne pas pouvoir être retirées verticalement, sont réalisées sous la forme de rails de guidage (30, 32) sur des zones d'arête extérieures côté supérieur du corps (12) ainsi que sous la forme d'ergots de couplage (38) côté inférieur coopérant avec les rails de guidage (30, 32) dans l'état couplé sur des zones d'arête extérieures côté inférieur du corps (12).

5. Valise (10) selon les revendications 3 et 4, présentant au moins une des caractéristiques suivantes :
dans laquelle les cames d'enclenchement (30) constituent une partie des rails de guidage (30, 32) ;
dans laquelle les ergots de couplage (38) constituent une partie des patins d'enclenchement (34).

6. Valise (10) selon l'une quelconque des revendications 3 à 5, dans laquelle les patins d'enclenchement (34) s'étendent vers le bas verticalement au-delà d'une surface de fond du corps (12) si bien que la valise (10) peut être déposée sur un support sur les patins d'enclenchement (34).

7. Valise (10) selon l'une quelconque des revendications 1 à 6, présentant en outre une poignée (54) sur une surface latérale du corps (12), laquelle poignée (54) peut être basculée entre un état ouvert déplié sur la surface latérale du corps (12) et un état replié depuis la surface latérale.

8. Valise (10) selon la revendication 7, dans laquelle la poignée (54) comporte un composant dur (56) de stabilisation et un composant souple (58) de contact de la valise (10) par un utilisateur lors du transport de la valise (10).

9. Valise (10) selon l'une quelconque des revendications 1 à 8, présentant une charnière (16), qui relie l'un à l'autre de manière rabattable le corps (12) et le couvercle (14) et est réalisée pour pouvoir passer par rabattement la valise (10) entre l'état de fermeture et l'état d'ouverture.

10. Valise (10) selon les revendications 6 et 9, dans laquelle les patins d'enclenchement (34) et la charnière (16) sont réalisés de telle sorte que la charnière (16) est tenue à distance sans contact par rapport au support quand la valise (10) repose sur le support au moyen des patins d'enclenchement (34).

11. Valise (10) selon l'une quelconque des revendications 1 à 10, dans laquelle des structures de logement (18, 20, 22) pour loger au moins un contenant de logement (80) sont formées sur un côté intérieur du corps (12) et/ou du couvercle (14).

12. Valise (10) selon la revendication 11, présentant au moins un contenant de logement (80), qui est logé ou peut être logé sur le côté intérieur.

13. Valise (10) selon la revendication 12, présentant au moins une des caractéristiques suivantes :
dans laquelle les structures de logement (18, 20, 22) et des structures extérieures (82) correspondantes du contenant de logement (80) sont adaptées de telle manière les unes aux autres qu'un logement d'au moins un contenant de logement (80) sur la surface intérieure est permis seulement dans une orientation spécifiée et n'est pas permis dans d'autres orientations ;
dans laquelle les structures de logement (18, 20, 22) et des structures extérieures (82) correspondantes du contenant de logement (80) sont adaptées de telle manière les unes aux autres qu'un logement d'au moins un contenant de logement (80) sur la surface intérieure est permis sur des positions différentes pouvant être sélectionnées du côté de l'utilisateur ;
dans laquelle les structures de logement (18, 20, 22) et le contenant de logement (80) sont adaptés les uns aux autres de telle manière que le couvercle (14) ne permet pas dans l'état de fermeture une chute de marchandises de transport hors du contenant de logement (80).

14. Ensemble (99), présentant
une valise (10) selon l'une quelconque des revendications 1 à 13 ;
un corps supplémentaire (10'), qui présente des structures de couplage (30, 32, 34, 36, 38, 40, 44) ;
dans lequel la valise (10) et le corps supplémentaire (10') sont réalisés de telle manière que les structures de couplage (30, 32, 34, 36, 38, 40, 44) de la valise (10) et les structures de couplage (30, 32, 34, 36, 38, 40, 44) du corps supplémentaire (10') peuvent être amenées en liaison fonctionnelle les unes aux autres de telle manière que la valise (10) et le corps supplémentaire (10') peuvent au choix :
être empilés de manière bloquée en coulissement de manière à pouvoir être retirés verticalement ; ou
être couplés l'un à l'autre de manière à ne pas pouvoir être retirés verticalement ;
dans lequel l'ensemble (99) présente en particulier au moins une des caractéristiques suivantes :
dans lequel le corps supplémentaire (10') est une valise supplémentaire selon l'une quelconque des revendications 1 à 13 ou une boîte d'entreposage ;
dans lequel le corps supplémentaire (10') présente une profondeur autre que la valise (10).

15. Procédé pour manipuler une valise (10) pour transporter des marchandises de transport, dans lequel le procédé présente :
la manipulation d'un corps (12) ou d'un couvercle (14) relié ou pouvant être relié au corps (12) pour transférer la valise (10) entre un état de fermeture, dans lequel un espace de logement pour loger des marchandises de transport est formé de manière inaccessible depuis l'extérieur entre le corps (12) et le couvercle (14), et un état d'ouverture, dans lequel l'espace de logement est accessible depuis l'extérieur ;
la manipulation de structures de couplage (30, 32, 34, 36, 38, 40, 44) sur le corps (12) et/ou sur le couvercle (14) pour empiler l'une au-dessus de l'autre au choix de manière bloquée en coulissement de manière à pouvoir être retirées verticalement ou à coupler les unes aux autres de manière à ne pas pouvoir être retirées verticalement la valise (10) et une autre valise (10') présentant des structures de couplage (30, 32, 34, 36, 38, 40, 44) similaires au moyen des structures de couplage (30, 32, 34, 36, 38, 40, 44) des deux valises ;
dans lequel les structures de couplage (30, 32, 34, 36, 38, 40, 44) sont réalisées de telle sorte que la valise (10) et l'autre valise (10') peuvent au choix
être coulissées l'une à l'encontre de l'autre ; ou
être bloquées en coulissement l'une à l'encontre de l'autre au moyen de l'actionnement des structures de couplage (30, 32, 34, 36, 38, 40, 44)
dans l'état couplé l'une à l'autre l'une au-dessus de l'autre de manière à ne pas pouvoir être retirées verticalement au moyen des structures de couplage (30, 32, 34, 36, 38, 40, 44).
